# EUROPÄISCHE PATENTSCHRIFT

(11) **EP 0 607 993 B1**
(45) Veröffentlichungstag und Bekanntmachung des Hinweises auf die Patenterteilung: **02.01.1997**
(21) Anmeldenummer: 94100894.8
(22) Anmeldetag: 21.01.1994
(51) Int. Cl.: E05B 27/00

(54) **Eine Gruppe von Schliesszylindern, ein Schliesszylinder zur Bildung einer solchen Gruppe, eine hierarchische Schliessanlage auf der Basis einer solchen Gruppe, Schlüssel für den Schliesszylinder und Herstellungsverfahren für den Schlüssel**
Group of cylinder locks, cylinder lock for forming such a group, hierarchical locking device on the basis of such a group, key for the cylinder lock and method of manufacturing the key
Ensemble de serrures à cylindre, une serrure à cylindre pour former un tel ensemble, dispositif de verrouillage hierarchique à la base d'un tel ensemble, clé pour la serrure à cylindre et méthode de fabrication de la clé

(30) Priorität: 22.01.1993 DE 4301705
(43) Veröffentlichungstag der Anmeldung: 27.07.1994
(73) Patentinhaber: Aug. Winkhaus GmbH & Co. KG, D-48291 Telgte (DE)
(72) Erfinder: Beer, Joachim, D-48157 Münster (DE); Schunck, Alfred, D-48356 Nordwalde (DE)
(74) Vertreter: Weickmann, Heinrich, Dipl.-Ing.

(56) Entgegenhaltungen:
- DE-A- 1 553 529
- DE-A- 2 003 059
- DE-A- 3 123 511

## Beschreibung

Die Erfindung betrifft nach Anspruch 1 eine Gruppe von Schließzylindern, jeder Schließzylinder umfassend ein Schließzylindergehäuse, einen in einer zylindrischen Kernaufnahmebohrung des Schließzylindergehäuses um eine Kernbohrungsachse drehbar gelagerten Schließzylinderkern mit einer äußeren Kernumfangsfläche, einen wenigstens annähernd parallel zur Kernbohrungsachse innerhalb des Schließzylinderkerns verlaufenden Schlüsselaufnahmekanal, mindestens einen schließgeheimnisangepaßten Schlüssel zur Einführung in diesen Schlüsselaufnahmekanal, schlüsselgesteuerte Zuhaltungen und mindestens eine Blockierkörperpassage in dem Schließzylinderkern, welche sich annähernd radial von der äußeren Kernumfangsfläche zum Schlüsselaufnahmekanal erstreckt und einen Blockierkörper in der mindestens einen Blockierkörperpassage, wobei die Blockierkörperpassage einen Blockierkörper mit einem der äußeren Kernumfangsfläche nahen Blockierkörperabschnitt, im folgenden genannt "Außenstift", größeren Querschnitts innerhalb eines entsprechenden radial äußeren Passagenabschnitts, im folgenden genannt "Außenbohrung", größeren Querschnitts und einen dem Schlüsselkanal näheren Blockierkörperabschnitt, im folgenden genannt "Innenstift", kleineren Querschnitts innerhalb eines entsprechenden radial inneren Passagenabschnitts, im folgenden genannt "Innenbohrung", kleineren Querschnitts aufweist, wobei weiter der Innenstift mit einer Innenstiftachse gegenüber einer Außenstiftachse parallel versetzt ist, wobei weiter das radial innere Ende des Innenstifts mit Niveauvariationen einer Schlüsselseitenfläche in einer die Lage des Blockierkörpers längs der Außenbohrungsachse bzw. der Innenbohrungsachse steuernden Wechselwirkung steht und wobei das radial äußere Ende des Außenstifts mit einer Gegenblockierstruktur zusammenwirkt, welche am Schließzylindergehäuse in Umfangsrichtung um die Kernbohrungsachse unverdrehbar festliegt.

Schließzylinder gemäß vorstehend bezeichneter Art sind aus der DE-OS 15 53 529 bekannt. Bei dieser bekannten Ausführungsform ist in einer zur Schlüsselkanalebene senkrechten, zur Schlüsselkanalachse parallelen Ebene ein einziger Blockierkörper untergebracht, der aus einem Außenabschnitt und einem Innenabschnitt besteht. Der Innenabschnitt ist gegenüber dem Außenabschnitt achsversetzt. Der Innenabschnitt wirkt mit seinem radial inneren Ende mit einer Seitenfläche eines Flachschlüssels zusammen. An der Seitenfläche eines geheimnisangepaßten Flachschlüssels ist in dem bei lagerichtig eingestecktem Schlüssel dem inneren Innenstiftende zugekehrten Bereich eine Profilerhebung von solcher Profilhöhe zugeordnet, daß das äußere Ende des Außenstifts bündig mit der äußeren Kernumfangsfläche liegt. In der gleichen zur Schlüsselachse orthogonalen Ebene, in der die Achse des Außenstifts liegt, liegt auch die Achse eines federbelasteten Zuhaltungsstiftpaars, welches einen Kernstift in einer Kernstiftbohrung des Schließzylinderkerns und einen radial einwärts federbelasteten Gehäusestift in einer entsprechenden Gehäusestiftbohrung des Schließzylindergehäuses aufweist. Wenn der geheimnisangepaßte Schlüssel gesteckt ist und der Schließzylinderkern seine Null-Lage einnimmt, in welcher der Schlüssel steckt und gezogen werden kann, so befindet sich eine Trennfläche zwischen dem Kernstift und dem Gehäusestift in bündiger Lage zu einer zylindrischen Trennfläche zwischen dem Innenumfang der Kernaufnahmebohrung und dem Außenumfang des Schließzylinderkerns. Dies bedeutet, daß der Schließzylinderkern durch Verdrehen des Schlüssels mitgenommen werden kann. Wenn im Verlauf dieser Drehung die Blockierkörperpassage in den Bereich der Gehäusestiftbohrung gelangt, so wird der Gehäusestift zwar gegen das äußere Ende des Außenstifts angedrückt, er kann aber nicht in die Außenstiftbohrung einfallen, weil das äußere Ende des Außenstifts bündig mit der genannten zylindrischen Trennfläche liegt. Die Drehung des Schließzylinderkerns mit dem Schlüssel kann also fortgesetzt werden, bis der Schließzylinderkern die jeweils gewünschte Endstellung erreicht hat. Wird dagegen ein nichtangepaßter Schlüssel in den Schlüsselkanal eingesteckt, etwa ein Schlüssel, welcher zur Adaptierung an unterschiedliche Schlüsselkanalprofile flachgeschliffen ist, so ist auch die dem Blockierkörper zugeordnete Profilerhebung eliminiert und der Blockierkörper besitzt Beweglichkeit in der Achsrichtung der Außenbohrung bzw. der Innenbohrung. Wenn dann erneut versucht wird, den Schließzylinderkern mittels des Schlüssels zu verdrehen und im Zuge der Verdrehung die Außenstiftbohrung wiederum in den Bereich des Gehäusestifts gelangt, so kann der Außenstift durch den radial einwärts federvorgespannten Gehäusestift radial einwärts verschoben werden, wobei der Gehäusestift dann in die Außenbohrung einfällt. Ein Weiterdrehen des Schließzylinderkerns ist dann unterbunden. Ein Zurückdrehen des Schließzylinderkerns in die Null-Lage mag durch eine Nockenfläche ermöglicht werden, die in einer Umfangsrichtung des Schließzylinderkerns an die Außenbohrung anschließt und für ein Zurückdrücken des Gehäusestifts bis zur Bündigkeit mit der zylindrischen Trennfläche sorgt.

Bei der bekannten Ausführungsform ist die Unterteilung des Blockierkörpers in einen Außenstift und einen dazu achsversetzten Innenstift und die bestehende Unterteilung der Blockierkörperpassage allein zu dem Zwecke eingeführt worden, um eine Verdrehung des Blockierkörpers zu verhindern und Schrägflächen, die zur Verdrängung des Blockierkörpers durch einen geheimnisangepaßten Schlüssel bestimmt sind, damit zwangsläufig in einer stets richtigen Winkellage einführen und halten zu können.

Eine Winkelvariation des Blockierkörpers zum Zwecke der Erhöhung der Schließungsmöglichkeiten ist in der DE-OS 15 53 529 nicht offenbart.

Der Erfindung liegt die Aufgabe zugrunde, bei einer Gruppe von Schließzylindern gattungsgemäßer Art die Zahl der Schließungsmöglichkeiten und die Abtastsicherheit weiter zu erhöhen. Zur Lösung dieser Aufgabe wird erfindungsgemäß vorgeschlagen, daß bei einer gattungsgemäßen Gruppe von Schließzylindern gemäß Anspruch 1 der Innenstift um die zugehörige Außenbohrungsachse und bezogen auf eine die Außenbohrungsachse enthaltende und zu der Kernbohrungsachse parallelen Außenbohrungsachsebene eine andere Winkelstellung einnimmt als der Innenstift eines Blockierkörpers in einem anderen Schließzylinder.

Dadurch, daß bei der erfindungsgemäßen Ausgestaltung der Gruppe in verschiedenen Schließzylindern dieser Gruppe die Winkellage des Innenstifts um die Bohrungsachse der Außenbohrung unterschiedlich einstellbar sind, ergibt sich eine Vervielfachung der Schließungsmöglichkeiten mit einem Faktor, welcher der Zahl der möglichen Winkelpositionen des Innenstifts um die Achse der Außenstiftbohrung entspricht.

Wenn hier von Blockierkörpern gesprochen wird, so soll dieser Ausdruck verschiedene Ausführungsformen umfassen, u.a. Blockierkörper, die als Zwischenlagen-Fangkörper wirken, wie der Blockierkörper nach der eingangs diskutierten DE-OS 15 53 529. In diesem Fall wird von einem "Zwischenlagen-Fangkörper" deshalb gesprochen, weil durch das mögliche Radialeinwärtsverschieben des Blockierkörpers bei falschem Schlüssel mit fehlender Niveauerhebung der in der gleichen Querebene liegende Gehäusestift des Zuhaltungsstiftpaars "eingefangen" werden kann, und zwar in einer "Zwischenlage" des Schließzylinderkerns, welche dieser beim Verdrehen des Schließzylinderkerns noch erreichen kann. Der Begriff "Blockierkörper" soll daneben auch "Null-Lagen-Sperrkörper", auch genannt "Zusatzsperrstifte" erfassen, die auf einem anderen Wirkungsprinzip aufbauen: ein Zusatzsperrstift wirkt mit seinem radial inneren Ende auch mit einem Schlüssel zusammen und wirkt mit seinem radial äußeren Ende mit einer Ausnehmung in der Innenumfangsfläche der Kernaufnahmebohrung zusammen. Wenn der schließgeheimnisangepaßte Schlüssel in den Schlüsselkanal eingeführt ist, so steht der Zusatzsperrstift mit seinem radial inneren Ende einer Niveausenke des Schlüssels gegenüber und steht mit seinem radial äußeren Ende einer Ausnehmung in der Innenumfangsfläche der Kernaufnahmebohrung gegenüber. An diese Ausnehmung schließen sich in Umfangsrichtung der Kernaufnahmebohrung Nockenflächen an. Wird der Schließzylinderkern mittels des gesteckten geheimnisangepaßten Schlüssels gedreht, so wird der Zusatzsperrstift durch Wechselwirkung mit einer der Nockenflächen radial einwärts verschoben und gelangt mit seinem radial äußeren Ende in eine zur äußeren Umfangsfläche des Schließzylinderkerns bündige Lage. Er kann in dieser Lage deshalb durch Radialeinwärtsverschiebung gelangen, weil seinem radial inneren Ende ja die erwähnte Niveausenke des Schlüssels gegenübersteht, in welche dieses radial innere Ende dann gerade eben soweit eintauchen kann, daß das radial äußere Ende des Zusatzsperrstifts bündig mit der äußeren Umfangsfläche des Schließzylinderkerns liegt. Dies bedeutet, daß der Schließzylinderkern mittels des geheimnisangepaßten Schlüssels aus der das Einführen und Abziehen des Schlüssels gestattenden Winkellage heraus verdreht werden kann. Ist ein nichtangepaßter Schlüssel in den Schlüsselkanal eingesteckt, so kann eine Verdrehung des Schließzylinderkerns auch dann nicht eingeleitet werden, wenn die Zuhaltungsstifte des Schließzylinders durch den Schlüssel richtig eingeordnet sind, so daß ihre jeweiligen Trennflächen bündig mit der zylindrischen Trennfläche zwischen Schließzylinderkern und Kernaufnahmebohrung liegen. Es fehlt nämlich dann die dem radial inneren Ende des Zusatzsperrstifts zugeordnete Niveausenke in dem Schlüssel, so daß der Zusatzsperrstift nicht hinreichend weiter nach radial einwärts verschoben werden kann, um an seinem radial äußeren Ende bündig mit der äußeren Umfangsfläche des Schließzylinderkerns zu werden. Dann taucht aber das radial äußere Ende des Zusatzsperrstifts auch in der radial innersten Lage des Zusatzsperrstifts noch in die Ausnehmung der Innenumfangsfläche der Kernaufnahmebohrung ein und das Verdrehen des Schließzylinderkerns aus der Null-Lage heraus ist gehemmt. Wenn hier für einen diesem Wirkungsprinzip gehorchenden Blockierkörper der Ausdruck "Null-Lagen-Sperrkörper" verwendet wird, so deshalb, weil er das Verdrehen des Schließzylinderkerns aus der Null-Lage heraus sperrt.

Wenn bei der Darstellung der hier beschriebenen Erfindung von einem Innenstift gesprochen wird, so soll dadurch die Querschnittsform nicht beschränkend festgelegt werden, bevorzugt ist eine zylindrische Querschnittsform; andere Querschnittsformen sind möglich. Dies gilt auch für die Innenstiftbohrung, die bevorzugt als zylindrische Bohrung ausgeführt ist, die aber auch andere Querschnittsformen soll haben können, z.B. prismatische Querschnittsformen, wie sie durch Elektro-Erodiertechnik oder Räumtechnik leicht zu gewinnen ist. Wenn weiter von einem Außenstift und einer Außenbohrung die Rede ist, so soll auch hier wieder die zylindrische Querschnittsform als bevorzugt angesehen werden, daneben sind aber auch bezüglich der Querschnittsform des Außenstifts und der Außenbohrung nichtzylindrische, insbesondere prismatische Querschnittsformen denkbar.

Die allgemeine Ausdrucksweise Blockierkörperpassage mit radial äußerem Passagenabschnitt und radial innerem Passagenabschnitt soll auch eine Ausführungsform mitumfassen, bei welcher der radial innere Passagenabschnitt von einem einzigen zusammenhängenden Durchgang gebildet ist, welcher größeren Querschnitt als der radial innere Blockierkörperabschnitt oder Außenstift hat, so daß der radial innere Blockierkörperabschnitt innerhalb des radial inneren Passagenabschnitts unterschiedliche Winkellagen einnehmen kann, wobei diese Winkellagen durch formschlüssigen Eingriff zwischen dem radial äußeren Passagenabschnitt und dem Außenstift, etwa durch deren Ausgestaltung mit einem Mehrkantquerschnitt, festgelegt werden kann, beispielsweise aber auch dadurch festgelegt werden kann, daß ein radial außen liegender Umfangsbereich des Innenstifts formschlüssig in Nischen des unrund gestalteten inneren Passagenabschnitts eingreift.

Die Erfindung gemäß Anspruch 1 ist nicht darauf beschränkt, daß in den Blockierkörperpassagen mehrere Winkelpositionen für den Blockierkörper vorgeformt sind. Es ist auch möglich, daß bei der Herstellung des Schließzylinderkerns die Winkellage des Innenstifts festgelegt wird, indem beispielsweise nur eine Bohrung entsprechend dieser Winkellage gebohrt wird, in die der Innenstift dann unter Festlegung seiner Winkellage um die Außenbohrungsachse eingeschoben wird.

Bevorzugt ist allerdings eine Lösung, in der bei der Schließzylinderkernherstellung die Blockierkörperpassage jeweils so ausgebildet wird, daß der Blockierkörper dann in einer gewünschten aus einer Mehrzahl von möglichen Winkellagen in die Blockierkörperpassage eingesetzt werden kann. Dies ist beispielsweise dadurch möglich, daß mindestens eine Blockierkörperpassage in mindestens einem Teil der Schließzylinder eine Mehrzahl von Innenbohrungen aufweist, welche über einen Teilkreis um die jeweilige Außenbohrungsachse verteilt sind, wobei der Radius des Teilkreises gleich dem Achsabstand zwischen der Außenbohrungsachse und der Innenbohrungsachse ist.

Wenn bei der Darstellung der Erfindung weiterhin von einer Gegenblockierstruktur die Rede ist, so soll dieser Begriff u.a. die jeweilige Ausnehmung in der Innenumfangsfläche der Kernaufnahmebohrung bedeuten für den Fall, daß der Blockierkörper nach dem weiter oben erläuterten Prinzip des Null-Lagen-Sperrkörpers ausgebildet ist. Weiterhin soll der Ausdruck "Gegenblockierstruktur" auch einen Gehäusestift umfassen, von dem weiter oben für den Fall gesprochen wurde, daß der Blockierkörper als Zwischenlagen-Fangkörper ausgebildet ist, der bei Fehlen einer Niveauerhebung an einem nichtangepaßten Schlüssel nach radial einwärts ausweicht und somit das Einfallen eines Gehäusestifts in die Außenbohrung gestattet und damit das Einfangen des Schließzylinderkerns in einer Zwischenlage.

Bevorzugt werden im Falle einer Ausgestaltung der Blockierkörperpassage mit einer Mehrzahl von Innenbohrungen diese gleichmäßig über den Umfang des Teilkresies verteilt, und zwar in einem so großen Abstand, daß benachbarte Niveausenken in dem Schlüssel ohne funktionsstörende Verschneidungen angebracht werden können.

Die Zahl der Innenbohrungen kann unter Berücksichtigung der vorstehenden Beschränkung beliebig sein, beispielsweise können zwei, drei, vier oder acht Innenbohrungen über den Teilkreisumfang verteilt angeordnet sein. Bei einer bevorzugten Ausführungsform sind zwei Innenbohrungen in der Außenbohrungsachsebene einander diametral gegenüberliegend vorgesehen.

Die Erfindung umfaßt grundsätzlich auch Lösungen, bei welchen auf einer Seitenfläche oder auf zwei Seitenflächen des Schlüssels jeweils nur eine Blockierkörperpassage und demgemäß nur ein Blockierkörper vorgesehen ist. Bevorzugt werden aber im Hinblick auf eine weitere Erhöhung der Zahl der Schließungsmöglichkeiten solche Ausführungsformen, bei welchen mindestens einer Seitenfläche des Schlüssels eine Mehrzahl von Blockierkörperpassagen zugeordnet sind. Diese sollten aus herstellungstechnischen Gründen möglichst verschneidungsfrei längs einer Linie parallel zur Kernbohrungsachse nebeneinander angeordnet sein, vorzugsweise mit gleichen Abständen zwischen aufeinander folgenden Außenbohrungsachsen.

Wenn der Schlüsselaufnahmekanal für die Aufnahme eines Flachschlüssels mit zueinander und zu einer Schlüsselmittelebene im wesentlichen parallelen Hauptseitenflächen ausgebildet ist, so sieht man bevorzugt zum Zusammenwirken mit beiden Hauptseitenflächen je eine Gruppe von Blockierkörperpassagen vor.

Die radial inneren Innenstiftenden werden bevorzugt kegelstumpfförmig oder sphärisch verjüngt ausgebildet, um mit den Niveausenken am Schlüssel bzw. den Ausnehmungen an der Innenumfangsfläche der Kernaufnahmebohrung nockenartig zusammenwirken zu können. Im Fall einer solchen Ausbildung kann auf schlüsselseitige Nockenflächen und an die Ausnehmungen angrenzende Nockenflächen in der Innenumfangsfläche der Kernaufnahmeborung unter Umständen verzichtet werden.

Die erfindungsgemäße Gestaltung einer Gruppe von Schließzylindern eignet sich insbesondere zur Bildung einer Schließanlage mit einer Schließhierarchie in der Weise, daß jeder Schließzylinder durch einen ihm zugeordneten Individualschlüssel betätigbar ist, welcher zu anderen Schließzylindern der Gruppe nicht paßt; dann kann der Gruppe ein übergeordneter Schlüssel zugeordnet sein, welcher zu allen Schließzylindern der Gruppe paßt.

Darüber hinaus kann bei einer solchen Schließanlage die Hierarchie noch weiter abgestuft werden dadurch, daß einzelnen Untergruppen der Gruppe jeweils ein Gruppenschlüssel zugeordnet ist, welcher zu allen Schließzylindern der jeweiligen Untergruppe, nicht aber zu den Schließzylindern anderer Untergruppen, paßt.

Die Individualisierung der Schließzylinder innerhalb einer Untergruppe oder einer Gesamtgruppe kann dadurch gewonnen werden, daß sich die Schließzylinder einer Untergruppe oder der gesamten Gruppe voneinander unterscheiden
a) durch unterschiedliches Profil des Schlüsselaufnahmekanals und/oder
b) durch unterschiedliche Ausbildung von Zuhaltungsstiftpaaren und/oder
c) durch unterschiedliche Lokalisierung von Blockierkörpern und/oder
d) durch unterschiedliche Typen von Blockierkörpern (Null-Lagen-Sperrkörper und Zwischenlagen-Fangkörper) und/oder
e) durch unterschiedliche Winkelstellungen von Blockierkörpern und/oder
f) durch Vorhandensein und Lokalisierung von Blindkörpern, welche eine jeweilige Außenbohrung unabhängig von der Niveaulage eines zugehörigen Schlüsselbereichs so vollständig ausfüllen, daß ihr äußeres Ende jeweils bündig mit der äußeren Kernumfangsfläche liegt.

Dann werden sich die zu den einzelnen Schließzylindern zugehörigen Individualschlüssel voneinander durch entsprechend unterschiedliche Schlüsselprofile und/oder entsprechend unterschiedliche Niveauvariationen zur Steuerung der jeweiligen Zuhaltungen und/oder der jeweiligen Blockierkörper unterscheiden, während die einzelnen Untergruppen oder der Gesamtgruppe zugehörigen übergeordneten Schlüssel Profile und/oder Niveauvariationen besitzen, welche mit allen Schließzylindern der jeweiligen Untergruppe bzw. der gesamten Gruppe kompatibel sind.

Möglichkeiten der Schließanlagenbildung sind beispielsweise in der DE-AS 20 03 059 und DE-PS 31 23 511 aufgezeigt. In der DE-AS 20 03 059 kann die Zahl der Schließungsvariationen durch unterschiedliche Anordnung von Zusatzsperrstiften der oben beschriebenen Art erhöht werden.

In der DE-PS 31 23 511 ist die Möglichkeit einer kombinierten Anwendung von Null-Lagen-Sperrkörpern in Form von Zusatzsperrstiften und von Zwischenlagen-Fangkörpern in Form von Sicherheitsstiften aufgezeigt, wobei durch Einsatz von Blindstiften eine Schließanlagenbildung ermöglicht wird.

Keine dieser bekannten Lösungen bietet aber für den Fall von größeren Schließanlagen mit vielen Individual-Schließzylindern und ggf. mehreren Hierarchiestufen eine so große Zahl von Schließungsvariationen, wie sie bei der erfindungsgemäßen Ausführungsform durch die Winkellagenvariation der Blockierkörper erreicht werden kann. Dabei ist eine weitere Erhöhung der Zahl der Schließungsvariationen dadurch möglich, daß in einzelnen Schließzylindern oder in allen Schließzylindern Blockierkörper des Typs Null-Lagen-Sperrkörper und Blockierkörper des Typs Zwischenlagen-Fangkörper miteinander und ggf. auch noch mit Blindstiften kombiniert werden.

Herstellungstechnisch ist es von Bedeutung, wenn die Blockierkörper eines Typs jeweils mit untereinander gleichen Abmessungen hergestellt werden. Dies ist nicht nur für die Herstellung der Schließzylinder wesentlich, sondern erleichtert auch die Anbringung der zugehörigen Niveauvariationen der Schlüssel, die dementsprechend gleichbleibende Niveauhöhe besitzen, ohne daß die unbefugte Schlüsselnachbildungsmöglichkeit dadurch erleichtert wird.

Die Niveauerhebungen der Schlüssel können beispielsweise durch eine parallel zu der Schlüsselachse verlaufende Steuerbahn gleichbleibender Niveauhöhe gebildet sein, so daß die Niveausenken durch Ausnehmungen in dieser Steuerbahn gebildet werden können, etwa durch Bohren oder Fräsen.

Bei Untergruppenschlüsseln oder Gruppenschlüsseln, die zur Betätigung jeweils mehrerer Schlösser geeignet sind, bedarf es zu jeder Blockierkörperpassage häufig mehrerer Niveausenken mit entsprechend unterschiedlicher Winkellagen der Innenstifte in den einzelnen Schließzylindern. Hier kann man die Niveausenken rinnen- oder wannenförmig ausbilden, so daß die Rinnen oder Wannen jeweils die mehreren Individualschlüsseln zugehörigen Niveausenken beinhalten. Die Schlüssel lassen sich auf diese Weise vereinfacht herstellen.

Die Erfindung betrifft weiter nach Anspruch 21 einen Schließzylinder, insbesondere zur Bildung einer Gruppe von Schließzylindern, umfassend ein Schließzylindergehäuse, einen in einer zylindrischen Kernaufnahmebohrung des Schließzylindergehäuses um eine Kernbohrungsachse drehbar gelagerten Schließzylinderkern mit einer äußeren Kernumfangsfläche, einen wenigstens annähernd parallel zur Kernbohrungsachse innerhalb des Schließzylinderkerns verlaufenden Schlüsselaufnahmekanal, mindestens einen schließgeheimnisangepaßten Schlüssel zur Einführung in diesen Schlüsselaufnahmekanal, schlüsselgesteuerte Zuhaltungen und mindestens eine Blockierkörperpassage in dem Schließzylinderkern, welche sich annähernd radial von der äußeren Kernumfangsfläche zum Schlüsselaufnahmekanal erstreckt und einen Blockierkörper in der mindestens einen Blockierkörperpassage, wobei die Blockierkörperpassage einen Blockierkörper mit einem der äußeren Kernumfangsfläche nahen Blockierkörperabschnitt, im folgenden genannt "Außenstift", größeren Querschnitts innerhalb eines entsprechenden radial äußeren Passagenabschnitts, im folgenden genannt "Außenbohrung", größeren Querschnitts und einen dem Schlüsselkanal näheren Blockierkörperabschnitt, im folgenden genannt "Innenstift", kleineren Querschnitts innerhalb eines entsprechenden radial inneren Passagenabschnitts, im folgenden genannt "Innenbohrung" kleineren Querschnitts aufweist, wobei weiter der Innenstift mit einer Innenstiftachse gegenüber einer Außenstiftachse parallel versetzt ist, wobei weiter das radial innere Ende des Innenstifts mit Niveauvariationen einer Schlüsselseitenfläche in einer die Lage des Blockierkörpers längs der Außenbohrungsachse bzw. der Innenbohrungsachse steuernden Wechselwirkung steht und wobei das radial äußere Ende des Außenstifts mit einer Gegenblockierstruktur zusammenwirkt, welche am Schließzylindergehäuse in Umfangsrichtung um die Kernbohrungsachse unverdrehbar festliegt. Ein solcher Schließzylinder ist wiederum aus der DE-PS 31 23 511 bekannt. Um einen solchen Schließzylinder leicht variieren zu können, d.h. um innerhalb einer Gruppe von einzeln schließenden Schließzylindern oder innerhalb einer Schließanlage mehrere voneinander verschiedene Schließzylinder bereitzustellen, wird vorgeschlagen, daß die Blockierkörperpassage radial einwärts anschließend an die Außenbohrung eine Mehrzahl von durch den jeweiligen Innenstift wahlweise besetzbaren Innenbohrungen aufweist, wobei diese Innenbohrungen über einen Teilkreis verteilt angeordnet sind, dessen Radius dem Achsversatz zwischen der Außenstiftachse und der Innenstiftachse entspricht, und daß an dem dem Schließgeheimnis angepaßten Schlüssel das dem jeweiligen Blockierkörper zugehörige Steuerniveau auf einem virtuellen Kreis angeordnet ist, dessen Mittelpunkt bei eingeführtem Schlüssel in Flucht mit der Außenbohrungsachse liegt und dessen Radius dem Teilkreisradius entspricht, und zwar in einer Winkelstellung entsprechend der Winkelstellung des Innenstifts.

Man kann dann, indem man den Innenstift in verschiedene Innenbohrungen einsetzt, Unterschiede zwischen verschiedenen Schließzylindern schaffen, so daß diese nur durch entsprechend unterschiedliche Schlüssel betätigt werden können.

Wenn hier wieder die Ausdrücke Innenstift und Außenstift verwendet werden, so gilt bezüglich der Querschnittsformen der Innenstifte und Außenstifte das weiter oben Gesagte.

Bevorzugt macht man bei einem solchen Schließzylinder den Außenbohrungsradius annähernd gleich dem Außenstiftradius. Dabei kann der Außenbohrungsradius größer sein als die Summe des Teilkreisradius und des Innenstiftradius. Die Innenbohrungen können mit gleichen Winkelabständen über den Teilkreis verteilt angeordnet sein. Nach einer in herkömmlichen Bearbeitungsmaschinen besonders leicht herstellbaren Ausführungsform ist vorgesehen, daß zwei aufeinander auf dem Teilkreis diametral gegenüberliegende Innenbohrungen in Längsrichtung der Kernbohrungsachse nebeneinander liegen. Alternativ ist es auch denkbar, daß zwei auf dem Teilkreis einander diametral gegenüberliegende Innenbohrungen in einer zur Kernbohrungsachse orthogonalen Querrichtung übereinander liegen. Daneben sind beliebige weitere Winkelverteilungen möglich.

Die Erfindung betrifft weiter nach Anspruch 26 einen Schließzylinderschlüssel, welcher an mindestens einer Seitenfläche Niveauvariationen zur Steuerung einer Vielzahl von Blockierkörpern eines zugehörigen Schließzylinders aufweist. Dabei ist vorgesehen, daß jede Niveauvariation auf jeweils einem virtuellen Kreis entsprechend einer individuell festgelegten Winkelposition angeordnet ist, wobei diese virtuellen Kreise untereinander gleichen Radius besitzen und mit ihren Mittelpunkten auf einer zur Schlüsselachse parallelen Verbindungslinie mit vorzugsweise gleichen Mittelpunktabständen angeordnet sind.

Dabei können die Niveauvariationen auf den einzelnen virtuellen Kreisen in Winkelpositionen von den einzelnen virtuellen Kreisen zugeordneten, identischen und winkelmäßig gegenüber der Verbindungslinie identisch eingestellten Winkelrastern liegen.

Handelt es sich bei einem solchen Schlüssel um einen Individualschlüssel zur Betätigung eines Einzelschließzylinders innerhalb oder außerhalb einer Schließanlage, so wird auf jedem virtuellen Kreis maximal eine Niveauvariation angeordnet sein.

Handelt es sich aber um einen Gruppenschlüssel oder übergeordneten Schlüssel für eine Untergruppe oder die Gesamtgruppe von Schließzylindern innerhalb einer Schließanlage, so kann es sich ergeben, daß auf mindestens einem Teil der virtuellen Kreise jeweils mehrere Niveauvariationen angeordnet sind. Herstellungstechnisch kann es sich dann als vorteilhaft erweisen, wenn ein und demselben virtuellen Kreis zugehörige Niveauvariationen gleicher Niveauhöhe niveaukonstant miteinander verbunden sind. So können z.B. zwei einander diametral, bezogen auf den Mittelpunkt des jeweiligen virtuellen Kreises, gegenüberliegende Niveausenken durch eine geradlinige Niveaurinne miteinander verbunden sein.

Sind in einem übergeordneten Schlüssel mehr als zwei Niveausenken über den Gesamtumfang verteilt, so können diese auch als Teile einer Ringsenke oder Wannensenke ausgebildet sein.

Bei der Herstellung eines solchen Schließzylinderschlüssels geht man üblicherweise von einem profilangepaßten Schlüsselrohling aus und arbeitet in diesen eine Vielzahl von Niveauvariationen in mindestens einer Seitenfläche des Schlüsselrohlings ein. Dabei wird man die Niveauvariationen vorzugsweise in eine Seitenflächenbahn gleichbleibenden Profilniveaus der Schlüsselseitenfläche einbringen, welche breit genug ist, daß sämtliche vorkommenden Niveausenken, auch wenn sie bei entsprechender Wahl des Winkelrasters nicht längs einer gemeinsamen Linie angeordnet werden, innerhalb der Bahnbreite dieser Seitenflächenbahn liegen.

Erfindungsgemäß nach Anspruch 33 ist nun bei einem solchen Verfahren vorgesehen, daß die Profilvariationen auf den Umfangs linien einer Mehrzahl von virtuellen Kreisen mit gleichem Radius entsprechend einer jeweils individuell festgelegten Winkelposition erzeugt werden, deren Mittelpunkte auf einer zur Schlüsselachse parallelen Verbindungslinie liegen, und deren Mittelpunktabstände größer oder gleich sind als ihr doppelter Radius und vorzugsweise einander gleich.

Insbesondere wird man die Profilvariationen auf den einzelnen virtuellen Kreisen in Winkelpositionen von Winkelrastern erzeugen, welche Winkelraster für die einzelnen virtuellen Kreise identisch und gegenüber der Mittelpunktverbindungslinie winkelmäßig identisch ausgerichtet sind.

Die Herstellung der Profilvariationen kann bei metallischen Schlüsselrohlingen insbesondere durch Bohren oder Fräsen vorgenommen werden. Daneben ist auch ein Einprägen oder ein Elektroerodieren denkbar.

Die Anordnung der Profilvariationen auf virtuellen Kreisen, deren Mittelpunkte auf einer gemeinsamen Verbindungslinie parallel zur Schlüsselachse angeordnet sind und gleichen Abstand haben und die Anordnung der Profilvariationen in über alle virtuellen Kreise hinweg identischen Winkelrastern erlaubt es, die Schlüssel auf herkömmlichen Schlüsselbearbeitungsmaschinen mit relativ einfachen Einstelloperationen zu erzeugen. Trotzdem fällt dem Unbefugten die Nachbildung der Schlüssel äußerst schwer, und zwar insbesondere dann, wenn Winkelraster gewählt werden, bei denen die einzelnen Niveausenken auch außerhalb der Verbindungslinien der virtuellen Kreise liegen können. Der Unbefugte muß dann nämlich bei einem Abtastversuch zu jeder von ihm ertasteten Innenbohrung des jeweiligen Schließzylinderkerns nicht nur deren Lage in Schlüssellängsrichtung, sondern auch in Höhenrichtung des Schlüsselkanals ermitteln und letztere Ermittlung wird umso schwerer, je kleiner die Abstände zwischen den einzelnen Winkelpositionen eines Winkelrasters sind. Dann werden nämlich die Höhenunterschiede zwischen den einzelnen Niveausenken besonders klein und sind besonders schwer nachzubilden.

Die beiliegenden Figuren erläutern die Erfindung anhand eines Ausführungsbeispiels; es stellen dar:
- Figur 1: einen Querschnitt durch einen erfindungsgemäßen Schließzylinder mit schließgeheimnisangepaßtem Schlüssel in der Null-Lage des Schließzylinderkerns;
- Figur 2: einen Schnitt entsprechend der Figur 1, jedoch mit falschem Schlüssel;
- Figur 3: einen Schnitt entsprechend der Figur 2 mit dem in Figur 2 vorgesehenen falschen Schlüssel nach Verdrehen des Schließzylinderkerns bis in eine Fangstellung;
- Figur 4: einen Schnitt entsprechend Figur 1 mit einem anderen falschen Schlüssel;
- Figur 5: einen Schnitt durch den Schließzylinderkern in einer Schnittebene entsprechend Figur 1;
- Figur 6: eine Seitenansicht zu Figur 5 in Pfeilrichtung VI der Figur 5;
- Figur 7: eine Mehrzahl von verschiedenen möglichen Lochbildern der Innenstiftbohrungen;
- Figur 8a: einen Längsschnitt durch den Schließzylinderkern eines ersten Schließzylinders einer Schließanlage mit geheimnisangepaßtem Individualschlüssel;
- Figur 8b: einen Längsschnitt durch den Schließzylinderkern eines zweiten Schließzylinders einer Schließanlage mit schließgeheimnisangepaßtem Individualschlüssel;
- Figur 8c: einen Längsschnitt durch einen Gruppenschlüssel oder übergeordneten Schlüssel für die beiden Schließzylinder nach Figuren 8a und 8b;
- Figur 9a: eine Seitenansicht auf den Individualschlüssel der Figur 8a in Pfeilrichtung IXa der Figur 8a;
- Figur 9b: eine Seitenansicht auf den Individualschlüssel der Figur 8b in Pfeilrichtung IXb der Figur 8b;
- Figur 9c: eine Seitenansicht auf den Gruppenschlüssel gemäß Figur 8c in Pfeilrichtung IXc der Figur 8c;
- Figur 10a: den Schließzylinderkern gemäß Fig. 8a mit dem übergeordneten Schlüssel gemäß Figuren 8c und 9c;
- Figur 10b: den Schließzylinderkern gemäß Fig. 8b mit dem übergeordneten Schlüssel gemäß Figuren 8c und 9c;
- Figur 11: 1 eine Seitenansicht eines übergeordneten Schlüssels, bei dem jeweils zwei Niveausenken als Niveausenkenrinnen ausgebildet sind;
- Figuren 12a, 12b und 12c: Längsschnitte durch die Kerne zweier Schließzylinder mit schließgeheimnisangepaßten Individualschlüsseln und einen diesen Schließzylindern angepaßten Gruppenschlüssel bei einer weiteren Ausführungsform einer Schließanlage und
- Figuren 13a, 13b und 13c: Längsschnitte durch die Kerne zweier Schließzylinder mit schließgeheimnisangepaßten Individualschlüsseln und mit einem zugehörigen übergeordneten Schlüssel bei einer weiteren Ausführungsform der Erfindung.

Der in den Figuren 1,2,3 und 4 dargestellte Schließzylinder 10 umfaßt ein Schließzylindergehäuse 12 mit einem sogen. HAHN-Profil, d.h. ein Schließzylindergehäuse mit einem im wesentlichen zylindrischen Kopfteil und einem an dieses Kopfteil anschließenden Profilfortsatz. In dem Schließzylindergehäuse 12 ist eine Kernaufnahmebohrung 14 vorgesehen, deren Achse mit Ax bezeichnet ist. In der Kernaufnahmebohrung 14 ist ein Schließzylinderkern 16 aufgenommen, welcher eine äußere zylindrische Kernumfangsfläche 18 besitzt. Der Schließzylinderkern 16 weist einen Schlüsselaufnahmekanal 20 auf, welcher entsprechend der üblichen Profilierung von Flachschlüsseln profiliert ist. Ein schließgeheimnisangepaßter Schlüssel 22 ist in den Schlüsselaufnahmekanal 20 eingesteckt. Die Schlüsselbrust ist in üblicher Weise gezackt, d.h. niveauvariiert und arbeitet mit Zuhaltungsstiftpaaren zusammen, von denen eines dargestellt und mit 24 bezeichnet ist. Dieses Zuhaltungsstiftpaar 24 besteht aus einem Kernstift 26 und einem Gehäusestift 28, wobei der Gehäusestift 28 in einer Gehäusestiftbohrung 32 und der Kernstift 26 in einer Kernstiftbohrung 30 aufgenommen ist. Der schließgeheimnisangepaßte Flachschlüssel 22 ist in seiner Schlüsselbrust derart gezackt oder niveauvariiert, daß in der richtigen Einstecklage dieses Schlüssels 22 das Zuhaltungsstiftpaar 24 die in Figur 1 dargestellte Position einnimmt, wobei die Trennfläche 26-28 zwischen den beiden Stiften, Kernstift 26 und Gehäusestift 28, bündig liegt mit der Trennfläche 14-18 zwischen dem Schließzylinderkern 16 und dem Schließzylindergehäuse 12. Diese Stellung wird aufrechterhalten durch eine Schraubendruckfeder 34, die in der Gehäusestiftbohrung 32 aufgenommen ist, sich gegen deren unteres abgeschlossenes Ende abstützt und auf den Gehäusestift 28 diesen nach oben drückend einwirkt. Es sind mehrere Zuhaltungsstiftpaare 24 längs der Kernbohrungsachse in Querebenen angeordnet.

In der gleichen Querebene wie das Zuhaltungsstiftpaar 24 befindet sich beidseits einer Schlüsselkanalmittelebene M-M je eine Blockierkörperpassage 36, welche zusammengesetzt ist aus einem äußeren Passagenabschnitt 38, im folgenden genannt "Außenbohrung" und einem inneren Passagenabschnitt 40, im folgenden genannt "Innenbohrung". In der linken Blockierkörperpassage 36 ist ein erster Typ von Blockierkörper 42 aufgenommen, der sich aus einem Außenstift 42a und einem Innenstift 42b zusammensetzt. In der rechts der Ebene M-M angeordneten Blockierkörperpassage 36 ist ein zweiter Typ von Blockierkörper aufgenommen, der mit 44 bezeichnet ist und sich aus einem Außenstift 44a und einem Innenstift 44b zusammensetzt.

Zunächst sei der Blockierkörper 42 betrachtet, der aus den eingangs erläuterten Gründen als ein Null-Lagen-Sperrkörper ausgebildet ist und im folgenden entsprechend der üblichen Fachsprache als ein Zusatzsperrstift bezeichnet wird. Dieser Zusatzsperrstift ist im wesentlichen radial verschiebbar in der Außenbohrung 38 und der Innenbohrung 40 geführt. Der Außenstift 42a weist eine sphärisch gerundete radial äußere Endfläche 42c auf, während der Innenstift 42b an seinem radial inneren Ende eine sphärisch gerundete Endfläche 42d besitzt. Die Achse der Außenbohrung 38 ist aus Gründen zeichnerischer Vereinfachung in Figur 2 eingezeichnet und dort mit X bezeichnet, während die Achse der Innenbohrung 40 mit Y bezeichnet ist.

Wie aus Figur 2 ersichtlich, sind die beiden Achsen X und Y um eine Strecke e parallel versetzt. Die Achsen der Außenstifte 42a und 44a fallen jeweils mit der Achse X der Außenbohrung 38 zusammen, so daß X auch zur Bezeichnung der Achsen der Außenstifte 42a und 44a verwendet wird. Andererseits fallen die Achsen der Innenstifte 42b und 44b mit der Achse Y der Innenbohrung 40 zusammen, so daß Y auch zur Bezeichnung der Achsen der Innenstifte 42b und 44b benutzt wird.

Der Innenstift 42b taucht mit seinem radial inneren Ende in eine Niveausenke 46 des Schlüssels 22 ein. Die Gesamtlänge des aus Innenstift 42b und Außenstift 42a bestehenden Zusatzsperrstifts ist so bemessen, daß die sphärische Endfläche 42c tangential an der äußeren Kernumfangsfläche 18 anliegt, wenn die innere sphärische Endfläche 42d des Innenstifts 42b vollständig in die Niveausenke 46 eingetaucht ist. In der Figur 1 befindet sich der Schließzylinderkern 16 winkelstellungsmäßig in einer Null-Lage, die dadurch gekennzeichnet ist, daß der Kernstiftkanal 30 und der Gehäusestiftkanal 32 miteinander fluchten. In dieser Null-Lage steht die äußere Endfläche 42c des Zusatzsperrstifts 42 einer sichelförmigen Ausnehmung 48 in der Innenumfangsfläche der Kernaufnahmebohrung 14 gegenüber. Wenn - ausgehend von der in Figur 1 dargestellten Null-Lage - der Schließzylinderkern 16 mittels des vollständig eingeschobenen, geheimnisangepaßten Schlüssels 22 verdreht wird, so ist dies deshalb möglich, weil die Trennebene 26-28 zwischen den beiden Zuhaltungsstiften 26 und 28 mit der Trennfläche 14-18 zwischen dem Schließzylinderkern 16 und dem Schließzylindergehäuse 12 zusammenfällt und weil andererseits der Außenstift 42a mit seiner sphärischen Endfläche 42c nicht über die äußere Umfangsfläche 18 des Schließzylinderkerns 16 hinaussteht und damit nicht in die sichelförmige Ausnehmung 48 hineinragt. Die Drehung des Schließzylinderkerns 16 kann also beginnen.

Es wird nun im einzelnen der rechts der Ebene M-M gelegene Blockierkörper 44 betrachtet, welcher als ZwischenlagenFangkörper verstanden werden kann und im folgenden entsprechend der üblichen Terminologie nach der DE-PS 31 23 511 als Sicherheitsstift bezeichnet wird. Dieser Sicherheitsstift 44 ist in der Form ähnlich wie der Zusatzsperrstift 42 ausgeführt, in seiner Länge jedoch von dem Zusatzsperrstift 42 verschieden. Man erkennt, daß die wiederum sphärisch gestaltete Endfläche 44d des Innenstifts 44b an einem nicht versenkten und deshalb - positiv ausgedrückt - als Niveauerhebung bezeichneten Oberflächenbereich 50 des Schlüssels 22 anliegt. Die Länge des Innenstifts 44b ist kürzer als die Länge des Innenstifts 42b. Dadurch ergibt sich bei gleicher Länge des jeweiligen Außenstifts 42a bzw. 44a eine geringere Gesamtlänge des Sicherheitsstifts 44. Diese Gesamtlänge ist nun so abgestimmt, daß bei Anlage des Innenstifts 44b an der Niveauerhebung 50 die sphärische Außenfläche 44c des Außenstifts 44a wiederum bündig liegt mit der Außenumfangsfläche 18 des Schließzylinderkerns.

Wird nun der Schließzylinderkern 16 mittels des Schlüssels 22 weitergedreht, so kommt nach einer Drehung von ca. 90° im Uhrzeigersinn die sphärische Endfläche 44c des Außenstifts 44a in den Bereich der Gehäusestiftbohrung 32. Dabei kann die sphärische Endfläche 44c des Außenstifts 44a über den Bereich der Gehäusestiftbohrung 32 unbehindert hinweggleiten, denn der Gehäusestift 28 wird durch die Lage des Sicherheitsstifts 44 daran gehindert, in die Außenbohrung 38 einzufallen. Vorausgesetzt ist natürlich wieder die Verwendung eines geheimnisangepaßten Schlüssels, welcher die Niveauerhebung 50 an der richtigen Stelle aufweist.

Damit ist dargetan, daß bei vollständiger Einführung eines geheimnisangepaßten Schlüssels 22 der Schließzylinderkern 16 frei in der Kernaufnahmebohrung 14 gedreht werden kann. Wird nun, wie in Figur 2 dargestellt, ein falscher Schlüssel 22' verwendet, welcher sich von dem Schlüssel 22 nach Figur 1 durch eine Niveausenke 50' anstelle der Niveauerhebung 50 gemäß Figur 1 unterscheidet, so kann der Innenstift 44b in die Niveausenke 50' einfallen, wie dies in Figur 2 dargestellt ist. Da die Anordnung gemäß Figur 2 von dem Unterschied Niveausenke 50' statt Niveauerhebung 50 identisch ist, kann in Figur 2 der Schließzylinderkern wiederum im Uhrzeigersinn verdreht werden, jedoch nur um ca. 90°. Wenn nämlich die Außenbohrung 38 in den Bereich der Gehäusestiftbohrung 32 gelangt, so kann der Gehäusestift 28 unter der Wirkung der Schraubendruckfeder 34 in die Außenbohrung 38 des Sicherheitsstifts 44 radial einwärts hineinfallen, so daß sich der Zustand gemäß Figur 3 ergibt. Ein Weiterdrehen ist dann nicht möglich. Damit ist gezeigt, daß der falsche Schlüssel 22' wegen der Veränderung im Bereich der Niveauerhebung 50 bzw. 50' nicht zur ordnungsgemäßen Betätigung des Schließzylinders geeignet ist. Der Schließzylinderkern 16 wird in der Winkelposition gemäß Figur 3 gefangen, er blockiert und kann nicht weitergedreht werden. Ein Türschloß, in welches der Schließzylinder beispielsweise eingebaut ist, kann so nicht geöffnet werden.

In Figur 4 ist ein weiterer falscher Schlüssel 22'' dargestellt; dieser unterscheidet sich von dem Schlüssel 22 nach Figur 1 dadurch, daß an die Stelle der Niveausenke 46 eine Niveauerhebung 46' getreten ist. Die Folge hiervon ist, daß der Außenstift 42a mit seiner sphärischen Endfläche 42c in die Ausnehmung 48 eintaucht. Wird nun versucht, den Schließzylinderkern 16 mittels des Schlüssels 22'' im Uhrzeigersinn zu drehen, so tritt sofort Klemmung ein, weil der Außenstift 42a in der Ausnehmung 48 festgehalten wird.

Zu Figur 3 sei noch nachgetragen, daß eine Zurückdrehung des Schließzylinderkerns 16 aus der in Figur 3 gezeichneten Winkelstellung in der Null-Lage gemäß Figur 1 deshalb ohne weiteres möglich ist, weil der Gehäusestift 28 bei einer Zurückdrehung des Schließzylinderkerns 16 im Gegenzeigersinn mit einer Nockenfläche 52 des Schließzylinderkerns 16 in Eingriff tritt und dadurch wieder radial auswärts zurückgeschoben wird.

Es ist zu beachten, daß der Zusatzsperrstift 42 nach Figur 1 grundsätzlich in jeder Querebene senkrecht zur Achse A angeordnet sein kann, da er nicht notwendig mit dem Zuhaltungsstiftpaar 24 zusammenarbeitet. Wird der Zusatzsperrstift 42, wie in Figur 1 dargestellt, mit seiner Achse X in die Querschnittsebene gelegt, in der auch die Achse der Stifte 28 und 26 liegt, so muß nur darauf geachtet werden, daß der Außenstift 42a mit seiner sphärischen Endfläche 42c verhakungsfrei an dem Gehäusestift 28 vorbeigehen kann.

Anderes gilt für den Sicherheitsstift 44, dessen Funktion tritt nur dann ein, wenn er mit seiner Achse X, oder besser gesagt, mit der Achse X seines Außenstifts 44a, in derjenigen Querebene liegt, in welcher auch die Achse der Bohrungen 30 und 32 liegt, denn nur dann kann bei Erreichen der Stellung gemäß Figur 3 der Gehäusestift 28 in die Außenbohrung 38 hineinfallen, was er tun soll, wenn ein falscher Schlüssel gemäß 22' verwendet wird.

Figuren 5 und 6 lassen das Prinzip der vorliegenden Erfindung anhand der Darstellung des Schließzylinderkerns 16 erkennen. Dabei sind in dem Schließzylinderkern 16 wieder die Blockierkörperpassagen 36 mit den Außenbohrungen 38 und den Innenbohrungen 40, den Nockenflächen 52, dem Schlüsselaufnahmekanal 20 und der Kernstiftbohrung 30 dargestellt. Für die Versetzung der Außenbohrungsachse X und der Innenbohrungsachse Y gilt das in Zusammenhang mit Figuren 1 und 2 Gesagte. Betrachtet man nun die Figur 6, so erkennt man, daß Blockierkörperpassagen 36 und zugehörige Zuhaltungsstiftpaare gemäß Figur 1 in mehreren Ebenen A,B,C und D angeordnet sind, die längs der Kernbohrungsachse Ax (= Schließzylinderkernachse) orthogonal zu dieser angeordnet sind. Dabei läßt nun Figur 6 erkennen, daß die Achsen X der Außenbohrungen längs einer Linie L parallel zur Schließzylinderkernachse Ax in gleichen Abständen d voneinander angeordnet sind und daß die Innenbohrungsachsen Y auf Winkelrastern WR angeordnet sind, und zwar im Beispielsfall der Figur 6 auf Winkelrastern WR, von denen jeweils eine Rasterlinie parallel zur Schließzylinderkernachse Ax liegt. Ein solches Winkelraster WR ist neben der Figur 6 herausgezeichnet. Diesem Winkelraster gehören vier Winkelpositionen α, β, γ, δ an, welche voneinander gleiche Winkelabstände von jeweils 90° besitzen, wobei die Winkelpositionen α und γ mit der Linie L zusammenfallen. Die Außenbohrungsachse X fällt dabei in allen Fällen mit dem Nullpunkt des Winkelrasters WR zusammen und liegt in der jeweiligen Querebene A,B,C,D, in der auch die jeweilige Stiftzuhaltung liegt. Man erkennt, daß in der Ebene A die Innenbohrungsachse Y in der Winkelposition β, in der Ebene B die Innenbohrungsachse Y in der Position α, in der Ebene C die Innenbohrungsachse Y in der Position δ und in der Ebene D die Innenbohrungsachse Y in der Position γ liegt.

Es ist ohne weiteres ersichtlich, daß ein zugehöriger Flachschlüssel seine Niveauvariation, also Niveausenken 46 und Niveauerhebungen 50, in entsprechenden Winkelpositionen haben muß. Die Achsen Y der Innenbohrung 40 liegen auf einem Teilkreis TK um die Achse X, dessen Radius r dem Achsabstand e zwischen der Innenbohrungsachse Y und der Außenbohrungsachse X (Figur 2) entspricht.

In Figur 6 wird nun davon ausgegangen, daß in einem für einen bestimmten Schließzylinder vorgesehenen individuellen Schließzylinderkern jeweils nur eine Innenbohrung 40 zu jeder Außenbohrung 38 vorhanden ist. Dies bedeutet, daß jeder Schließzylinder 16 individuell gefertigt werden muß.

Man ersieht aus Figur 6 ohne weiteres, daß durch unterschiedliche Lage der Innenbohrungsachsen Y in dem Winkelraster WR und jeweils auf dem Teilkreis TK eine Vielzahl von unterschiedlichen Schließzylindern bereitgestellt werden kann, denen entsprechend unterschiedliche Individualschlüssel zugeordnet sind. Indem man nun in die verschiedenen Blockierkörperdurchbrüche verschiedene Blockierkörpertypen, nämlich entweder Zusatzsperrstifte 42 oder Sicherheitsstifte 44 einsetzt, läßt sich die Zahl der Variationsmöglichkeiten weiter erhöhen. Schließlich kann man eine weitere Erhöhung der Zahl der Schließungsvariationen erreichen, indem man unterschiedliche Zuhaltungsstiftpaare 24 vorsieht, zu deren Steuerung dann auch die Niveauvariationen längs der jeweiligen Schlüsselbrust (= radial innere Schmalseite des Schlüssels 22) unterschiedlich sein müssen.

In Figur 7 ist eine weitere Ausführungsform im Prinzip dargestellt. Diese Figur 7 zeigt in allen Darstellungen a),b),c),d),e),f),g) und h) verschiedene Winkelraster, wobei das Winkelraster gemäß c) dem Winkelraster WR gemäß Figur 6 entspricht. Dort ist auch der Teilkreis TK mit dem Teilkreisradius r wieder erkennbar. Auf dem Teilkreis TK sind nun Innenbohrungen 40α, 40β, 40γ und 40δ mit Innenbohrungsachsen Yα, Yβ, Yγ und Yδ angegeben. Jede dieser Innenbohrungen 40α bis 40δ ist zu jeder der Ebenen A bis D vorgebohrt. Einzelne Schließzylinder einer Gruppe von Schließzylindern können dadurch unterschiedlich gemacht werden, daß in die einzelnen Blockierkörperpassagen 36 unterschiedliche Blockierkörper, also Zusatzsperrstifte oder Sicherheitsstifte eingesetzt werden und daß die jeweiligen Innenstifte dieser Zusatzsperrstifte oder Sicherheitsstifte in verschiedene Innenbohrungen 40α bis 40δ eingesteckt werden.

Die Ansichten a),b),e),f),g) und h) zeigen andere Möglichkeiten von Winkelrastergeometrien. Die größte Zahl von Winkeleinstellmöglichkeiten ist dabei in der Ansicht a) zu erkennen.

In den Figuren 8a und 8b sind zwei Schließzylinder dargestellt, die zusammen eine einfachste Schließanlage bilden. Beide Schließzylinder weisen in insgesamt 4 analog gelegten Ebenen A bis D jeweils zwei Blockierkörperpassagen 36 und ein nichtdargestelltes Zuhaltungsstiftpaar auf.Die Winkelraster entsprechen der Ansicht g) von Figur 7. Die nichtbesetzten Innenbohrungen sind in den Figuren 8a und 8b nicht dargestellt. Man kann entweder annehmen, daß diese nur in der Zeichnung unterdrückt sind, man kann aber auch annehmen, daß diese entsprechend der Beschreibung der Figur 6 überhaupt nicht vorhanden sind, indem die einzelnen Schließzylinderkerne der einzelnen Schließzylinder individuell gebohrt sind. Betrachtet man nun gleichzeitig die Figur 8a und die Figur 7, so erkennt man, daß auf der linken Seite I der Figur 8a die Innenbohrungen und Blockierkörpertypen nach folgendem Schema verteilt sind:

**Tabelle 1**

| Ebene | Winkelposition | Blockierkörpertyp |
|---|---|---|
| A | γ | Zusatzsperrstift 42 |
| B | α | Zusatzsperrsrift 42 |
| C | γ | Sicherheitsstift 44 |
| D | α | Sicherheitsstift 44 |

Auf der rechten Seite II ergibt sich folgendes Verteilungsschema:

**Tabelle 2**

| Ebene | Winkelposition | Blockierkörpertyp |
|---|---|---|
| A | γ | Zusatzsperrstift 42 |
| B | α | Zusatzsperrstift 42 |
| C | γ | Sicherheitsstift 44 |
| D | α | Sicherheitsstift 44 |

Für den Schließzylinder gemäß Figur 8b, linke Seite I, gilt folgendes Schema:

**Tabelle 3**

| Ebene | Winkelposition | Blockierkörpertyp |
|---|---|---|
| A | α | Sicherheitsstift 44 |
| B | γ | Sicherheitsstift 44 |
| C | α | Zusatzsperrstift 42 |
| D | γ | Zusatzsperrstift 42 |

Für den Schließzylinder gemäß Figur 8b, rechte Seite II, gilt folgendes Schema:

**Tabelle 4**

| Ebene | Winkelposition | Blockierkörpertyp |
|---|---|---|
| A | α | Sicherheitsstift 44 |
| B | γ | Sicherheitsstift 44 |
| C | α | Zusatzsperrstift 42 |
| D | γ | Zusatzsperrstift 42 |

**Anmerkung:** Bei der Festlegung der Winkelpositionen wird davon ausgegangen, daß der Schlüssel jeweils in der gleichen Betrachtungsweise IXa betrachtet wird und zwar für jede Seite des Schlüssels. Man schaut also bei der Betrachtung der rechten Seitenfläche II jeweils quasi durch den Schlüssel hindurch.

In Figur 9a ist die linke Schlüsselseitenfläche 22aI des Schlüssels 22a, d.h. die in Figur 8a linke Seitenfläche des zum Schließzylinder nach Figur 8a gehörigen Schlüssels 22a, dargestellt. Dabei sind die Niveausenken 46 jeweils mit einem ⊙ dargestellt, während die Niveauerhebungen 50 jeweils mit einem ● dargestellt sind.

In Figur 9b ist die in Figur 8b linke Seitenfläche 22bI des Schlüssels 22b dargestellt, welcher in den Schließzylinder der Figur 8b paßt.

Man kann die Schlüsselseitenfläche 22aI der Figur 9a auch so beschreiben: Die Niveauvariationen, d.h. die Niveausenken 46 und die Niveauerhebungen 50, liegen auf virtuellen Kreisen VK mit den Radien r in Winkelpositionen α und γ. Bezüglich der Ebene A liegt eine Niveausenke 46 γ in der Winkelposition γ. Bezüglich der Ebene B liegt eine Niveausenke 46α in der Winkelposition α. Bezüglich der Ebene C liegt eine Niveauerhebung 50 γ in der Winkelposition γ und bezüglich der Ebene D liegt eine Niveauerhebung 50 α in der Winkelposition α.

Eine analoge Beschreibung läßt sich natürlich auf die Schlüsselseitenfläche 22bI des Schlüssels 22b aus Figur 8b, wie in Figur 9b dargestellt, vornehmen.

Die Schließzylinder gemäß Figuren 8a und 8b enthalten beide den jeweils passenden Schlüssel 22a bzw. 22b und können gedreht werden. Bei Vertauschung der Schlüssel 22a und 22b können die Schließzylinder nicht gedreht werden. Dies sei beispielhaft wie folgt erläutert: Wenn der Schlüssel 22b aus Figur 8b in den Schließzylinder nach Figur 8a eingesetzt wird, so findet der linke Zusatzsperrstift 42 von Figur 8a, der zur Ebene A gehört, in dem Schlüssel 22b keine Niveausenke in der Winkelposition γ vor. Der zur Ebene A gehörige Zusatzsperrstift 42 steht dann über den Schließzylinderkern radial nach außen vor und greift in die Ausnehmung 48 gemäß Figur 1 ein.

In Figur 8c ist ein übergeordneter Schlüssel 22c dargestellt, der beide Schließzylinder nach den Figuren 8a und 8b sperren kann. Die linke Seitenfläche 22cI des übergeordneten Schlüssels 22c ist in Figur 9c dargestellt. Man erkennt hier zur Ebene A eine Niveauerhebung 50α und eine Niveausenke 46γ, zur Ebene B eine Niveausenke 46α und eine Niveauerhebung 50γ, zur Ebene C eine Niveausenke 46α und eine Niveauerhebung 50γ und zur Ebene D eine Niveauerhebung 50α und eine Niveausenke 46γ. Damit sind alle Niveauvariationen aus den Figuren 9a und 9b in der Figur 9c für die jeweils linke Seite I gemeinsam verwirklicht. Damit kann aber der übergeordnete Schlüssel 22c nach Figur 8c den Schließzylinder von Figur 8a betätigen, wie aus Figur 10a zu ersehen ist und er kann auch den Schließzylinder von Figur 8b betätigen, wie aus Figur 10b zu ersehen ist. Der Schließzylinderkern von Figur 8a ist mit 16a bezeichnet und der Schließzylinderkern von Figur 8b mit 16b.

Man kann den Sinn der Schließanlage gemäß den Figuren 8a bis 10b etwa wie folgt beschreiben: Ein Zimmer a ist mit dem Schließzylinder gemäß Figur 8a ausgeführt, ein Zimmer b ist mit dem Schließzylinder gemäß Figur 8b ausgeführt. Der Bewohner des Zimmers a hat den Schlüssel 22a, der Bewohner des Zimmers b hat den Schlüssel 22b. Der Hausmeister soll zu beiden Zimmern Zutritt haben und hat den Schlüssel 22c. Die Bewohner der beiden Zimmer a und b haben jedoch zu dem Zimmer des jeweils anderen Bewohners keinen Zutritt.

In Figuren 12a-12c ist eine weitere Schließanlage jeweils durch den Schließzylinderkern mit den zugehörigen Schlüsseln und mit einem übergeordneten Schlüssel dargestellt. In Figur 12a ist auf der linken Seite I der Ebene A ein Blindstift 60 eingesetzt, dessen Außenstift 60a derart verlängert ist, daß er die Außenbohrung 38 auf ihrer ganzen Länge ausfüllt und mit seiner sphärischen Endfläche 60c bündig zur Außenumfangsfläche 18 des Schließzylinderkerns 16a liegt. Dabei ist der Innenstift 60b des Blindstifts 60 so kurz bemessen, daß der Außenstift 60a vollständig in der Außenbohrung 38 versenkt ist, auch wenn in dem Schlüssel 22a für den Innenstift 60b eine Niveausenke nicht vorhanden ist, so wie in Figur 12a gezeigt. In Figur 12b ist in der Querebene A auf der linken Seite I ein Zusatzsperrstift 42 vorgesehen und demgemäß weist der dazu passende Schlüssel 22b im Bereich der Querebene A eine Niveausenke 46 auf. Man erkennt beim Vergleich der Figuren 12a und 12b, daß der Innenstift 60b von Figur 12a und der Innenstift 42b von Figur 12b im Winkelraster gemäß Figur 7 identische Winkelpositionen γ einnehmen. Der Grund für die Verwendung des Blindstifts 60 in dem Schließzylinder nach Figur 12a ist folgender: Würde man an der Stelle des Blindstifts 60 einen Sicherheitsstift 44 des in Figuren 1 und 2 dargestellten und in der entsprechenden Beschreibungspassage beschriebenen Typs einsetzen, so müßte der Schlüssel 22a auf seiner linken Seite I im Bereich der Querebene A in der Winkelposition γ eine Niveauerhebung 50 haben, damit der Sicherheitsstift mit dem äußeren Ende seines Außenstifts bündig zur äußeren Umfangsfläche 18 liegt. Dies würde aber bedeuten, daß ein übergeordneter Schlüssel 22c gemäß Figur 12c, welcher im Bereich der Ebene A auf seiner linken Seite eine Niveausenke 46 besitzt, zur Kompatibilität mit dem Innenstift 42b aus Figur 12b an der gleichen Stelle eine Niveauerhebung 50 haben müßte, damit im Schließzylinder der anstelle des Blindstifts 60 eingeführte Sicherheitsstift 44 seine zum Drehen des Schlüssels notwendige äußere Stellung gemäß der rechten Hälfte der Figur 1 einnimmt.

Nun ist es aber nicht möglich, an ein und derselben Stelle einer bestimmten Schlüsselseitenfläche gleichzeitig eine Niveausenkung 46 und eine Niveauerhebung 50 vorzusehen. Ein übergeordneter Schlüssel für die Schließzylinder nach den Figuren 12a und 12b wäre also dann nicht mehr darstellbar, wenn in Figur 12a anstelle des Blindstifts 60 ein Sicherheitsstift 44 vorhanden wäre. Ein übergeordneter Schlüssel 22c gemäß Figur 12c ist aber dann möglich, wenn der Blindstift gemäß Figur 12a vorhanden ist. Dieser Blindstift 60 ist nämlich auch dann in der Lage, das Durchdrehen des Schließzylinderkerns 16 gemäß Figur 1 zu ermöglichen, wenn seinem Innenstift 60b eine Niveausenke 46 statt einer Niveauerhebung 50 gegenübersteht, weil er, unabhängig davon, ob der Schlüssel gegenüber seinem Innenstift 60b eine Niveausenke oder eine Niveauerhebung hat, nicht gegenüber der Außenumfangsfläche 18 nach radial einwärts verschoben werden kann. Es wird also dank der zusätzlichen Einführung der Blindstifte möglich, an ein und derselben Stelle von zwei verschiedenen Schließzylindern mit gleicher Winkelposition "Füllkörper" 42 und 60 einzusetzen, nämlich einen Zusatzsperrstift 42 in Figur 12b und einen Blindstift 60 in Figur 12a und dennoch einen übergeordneten Schlüssel 22c bereitzustellen, der an der entsprechenden Position eine Niveausenke 46 besitzt.

Entsprechendes gilt für die Ebene B auf der rechten Seite II, wo in Figur 12a auf der rechten Seite II ein Zusatzsperrstift 42 und in Figur 12b ein Blindstift 60 vorgesehen ist. Es darf deshalb der übergeordnete Schlüssel 22c im Bereich der Ebene B wiederum eine Niveausenke 46 besitzen. Diese Niveausenke 46 ist kompatibel mit dem Zusatzsperrstift 42 aus der Ebene B der Figur 12a und ist auch kompatibel mit dem Blindstift 60 aus der Ebene B der Figur 12b.

Betrachtet man in den Figuren 12a und 12b von den Schließzylinderkernen einmal nur die oberen Abschnitte mit den Querebenen A und B, nimmt man also an, daß die Blockierkörperpassagen und die Blockierkörper der Querebenen C und D überhaupt nicht vorhanden sind, so liegt bereits eine Schließanlage vor: Der Schlüssel 22a betätigt nämlich das Schloß nach Figur 12a und der Schlüssel 22b betätigt das Schloß nach Figur 12b. Führt man den Schlüssel 22b in den Schließzylinder nach Figur 12a ein, so kann er dieses Schloß nicht aufsperren, weil der Schlüssel 22b im Bereich der Querebene B auf der rechten Seite II keine Niveausenke 46 hat, die den Innenstift 42b des Zusatzsperrstifts 42 aus der Ebene B der Figur 12a aufnehmen könnte. Andererseits kann der Schlüssel 22a nicht zum Betätigen des Schlosses 12b verwendet werden, weil der Schlüssel 22a auf seiner linken Seite I im Bereich der Querebene A keine Niveausenke besitzt, wie sie zum Betätigen des Schließzylinders nach Figur 12b notwendig ist, um den Innenstift 42b des Zusatzsperrstifts 42 in der Ebene A aufzunehmen. Der übergeordnete Schlüssel 22c hingegen sperrt die beiden Schließzylinder nach den Figuren 12a und 12b, weil er in den Ebenen A und B auf beiden Seiten I und II je eine Niveausenke 46 besitzt.

Wegen weiterer Einzelheiten dieses Blindstiftprinzips wird auf die DE-PS 31 23 511 verwiesen.

Aus der vorstehenden Beschreibung der Wirkungsweise der Blindstifte 60 ist folgendes festzuhalten: Wenn man unter zusätzlicher Verwendung von Blindstiften Schließanlagen aufbaut, so kann man zwei Schließzylinder selbst dann noch individualisieren, wenn in den beiden Schließzylindern in ein und derselben Position AI Blockierkörperpassagen 36 mit identischer Winkelposition der Innenbohrungen vorgesehen und besetzt sind und man kann dennoch für diese beiden Schließzylinder einen übergeordneten Schlüssel bereitstellen.

Daraus ergibt sich, daß durch Anwendung des aus der DE-PS 31 23 511 bekannten Blindstiftprinzips die Zahl der möglichen Schließungsvariationen innerhalb einer Schließanlage noch weiter erhöht werden kann. Es sei aber ausdrücklich auf folgendes hingewiesen: Während nach der DE-PS 31 23 511 die Bereitstellung der Blindstifte notwendig ist, um überhaupt durch Stiftveränderung Schließzylinder unterschiedlich gestalten zu können und diese unterschiedlich gestalteten Schließzylinder mit einem übergeordneten Schlüssel betätigen zu können, lassen sich bei der erfindungsgemäßen Lösung - wie anhand der Figuren 8a-10b dargestellt - Schließanlagen grundsätzlich auch ohne Blindstifte aufbauen, einfach deshalb, weil in den einzelnen Blockierkörperpassagen für die jeweiligen Blockierkörper unterschiedliche Winkellagen entsprechend dem jeweiligen Winkelraster gewählt werden können. Darum bedeutet bei der erfindungsgemäßen Lösung die Einführung der Blindstifte lediglich eine zusätzliche vorteilhafte Möglichkeit etwa zur weiteren Erhöhung der Zahl der Schließungsvariationen.

In den Figuren 13a-13c ist eine weitere Ausführungsform einer Schließanlage dargestellt. Hier besteht folgende Besonderheit: In dem Schließzylinderkern 16a nach Figur 13a und in dem Schließzylinderkern 16b nach Figur 13b ist jeweils auf der linken Seite I in der Querebene B ein Zusatzsperrstift 42 vorgesehen. Den beiden Zusatzsperrstiften 42 der beiden Schließzylinder sind in den Querebenen B Niveausenken zugeordnet, nämlich eine Niveausenke 46α im Schlüssel 22a bzw. eine Niveausenke 46γ im Schlüssel 22b, und zwar befindet sich im Schlüssel 22a nach Figur 13a die Niveausenke 46α in der Winkelposition α nach dem Winkelraster WR gemäß Figur 7g, während sich im Schlüssel 22b nach Figur 13b die Niveausenke 46γ in der Winkelposition γ nach dem Winkelraster WR gemäß Figur 7g befindet. Dies bedeutet, daß im übergeordneten Schlüssel gemäß Figur 13c die beiden Niveausenken 46α und 46γ aus Figur 13a und Figur 13b vorhanden sein müssen. Da die Niveausenken wegen der notwendigerweise sehr kleinen Größe des Achsversatzes e (= Radius r eines virtuellen Kreises VK) nahe beisammen liegen, kann eine gegenseitige Verschneidung dieser Niveausenken 46α und 46γ in dem Schlüssel 22c gemäß Figur 13c eintreten. Man kann auch anstelle der Einzelniveausenken 46α und 46γ in dem übergeordneten Schlüssel 22c eine Niveausenkenrinne vorsehen, welche die beiden Niveausenken 46α und 46γ enthält und welche deshalb in Figur 13c mit 46αγ bezeichnet ist.

Im übrigen verhält sich die Schließanlage gemäß Figur 13a-13c genauso wie die Schließanlage, die im Zusammenhang mit den Figuren 8a-10b beschrieben worden ist, wobei auch die Weiterbildung gemäß den Figuren 12a-12c zur Anwendung kommt, wie durch die Blindstifte 60 in Figuren 13a und 13b angedeutet. Es können also innerhalb einer Schließanlage dank einer Winkelvariation etwa nach Figur 7a und dank der Blindstiftbenutzung äußerst zahlreiche Schließungsvariationen ermöglicht werden, denen ggf. in einer mehrstufigen Hierarchie übergeordnete Teilgruppenschlüssel (Hauptschlüssel) und ein übergeordneter Gesamtgruppenschlüssel (Generalhauptschlüssel) zugeordnet sein können.

In Figur 11 ist ein übergeordneter Schlüssel dargestellt für eine Schließanlage, bei deren Schließzylinder die Innenbohrungen 40 nach dem Winkelraster WR gemäß Figur 7a verteilt sind und dementsprechend die Niveausenken 46 und Niveauerhebungen 50 auf virtuellen Kreisen in entsprechendem Winkelraster angeordnet sein müssen. Man erkennt hier, daß ein Niveausenkenpaar 46β, 46δ, ein Niveausenkenpaar 46ζ ,46ϑ, ein Niveausenkenpaar 46ε ,46η und ein Niveausenkenpaar 46α, 46γ durch je eine Niveausenkenrinne 46βδ... bzw. eine Niveausenkenrinne 46αγ ersetzt sind.

Sollte der übergeordnete Schlüssel 22c gemäß Figur 11 dazu bestimmt sein, eine Gruppe von Schließzylindern zu betätigen, in denen in der Ebene A alle Winkelpositionen α-ϑ gemäß Figur 7a vorkommen, so kann man die Niveausenkenrinne 46βδ durch eine in Figur 11 gestrichelt eingezeichnete Niveausenkenwanne 46α-ϑ ersetzen, die alle Niveausenken 46α -46ϑ umfaßt.

Da in den Figuren 8a-10b die Niveausenken 46 und die Niveauerhebungen 50 jeweils mit der Linie K, das ist die Verbindungslinie der Mittellinie der virtuellen Kreise VK, zusammenfallen, entsprechend dem dort angewandten Winkelraster gemäß Figur 7g, sei der Vollständigkeit halber noch erwähnt, was an sich schon klar geworden sein sollte, daß bei Anwendung anderer Winkelraster, etwa nach den Figuren 7a-7h die Niveausenken 46 natürlich auch außerhalb der Linie K liegen können, und zwar auf beiden Seiten dieser Linien K.

In Figur 1 ist die Schlüsselbrust, welche als gezackte Steuerkante für die Kernstifte 26 ausgebildet ist, mit 22s bezeichnet. In Figur 1 erkennt man weiter, daß die Ausnehmung 48 mit einer Nockenfläche 48a versehen ist, welche dazu dient, den Zusatzsperrstift 42 nach radial einwärts zu bewegen.

In Figur 12c ist dargestellt, daß die Niveausenken 46 über Nockenflächen 46a in die Seitenfläche 22cII übergehen, so daß beim Ein- und Ausschieben des Schlüssels die inneren Enden 42d der Innenstifte 42b radial auswärts bewegt werden können. Aus fertigungstechnischen Gründen ist es vorteilhaft, wenn die Ausnehmungen 48 in den verschiedenen Querebenen A,B,C,D von durchgehenden Längsnuten an der Innenumfangsfläche 14 der Kernbohrung gebildet sind.

Zurückkommend auf Figur 1, linke Seite, sei noch darauf hingewiesen, daß die Niveausenken bevorzugt in einer Seitenflächenbahn 64 einer Schlüsselseitenfläche angeordnet sind, die konstante Profilhöhe gegenüber der Ebene M-M besitzt. In Figur 1 befindet sich der Innenstift 42b in einer Winkelposition δ, bezogen auf das Winkelraster WR der Figur 7a. Man kann ohne weiteres erkennen, daß auch eine Niveausenke 46β nach Figur 7a noch innerhalb der Seitenflächenbahn 64 liegt und daß auch Niveausenken entsprechend allen anderen Winkelpositionen demnach in den Bereich der Seitenflächenbahn 64 fallen.

Zu der Ausführungsform nach den Figuren 12a bis 12c ist bezüglich der Blindstifte 60 noch nachzutragen, daß diese grundsätzlich auch auf den jeweiligen Außenstift 60a unter Verzicht auf den Innenstift 60b beschränkt sein können. An der Funktion ändert sich dadurch nichts.

## Patentansprüche

1. Eine Gruppe von Schließzylindern (10), jeder Schließzylinder (10) umfassend ein Schließzylindergehäuse (12), einen in einer zylindrischen Kernaufnahmebohrung (14) des Schließzylindergehäuses (12) um eine Kernbohrungsachse (Ax) drehbar gelagerten Schließzylinderkern (16) mit einer äußeren Kernumfangsfläche (18), einen wenigstens annähernd parallel zur Kernbohrungsachse (Ax) innerhalb des Schließzylinderkerns (16) verlaufenden Schlüsselaufnahmekanal (20), mindestens einen schließgeheimnisangepaßten Schlüssel (22) zur Einführung in diesen Schlüsselaufnahmekanal (20), schlüsselgesteuerte Zuhaltungen (24) und mindestens eine Blockierkörperpassage (36) in dem Schließzylinderkern (16), welche sich annähernd radial von der äußeren Kernumfangsfläche (18) zum Schlüsselaufnahmekanal (20) erstreckt und einen Blockierkörper (42,44) in der mindestens einen Blockierkörperpassage (36),
wobei die Blockierkörperpassage (36) einen Blockierkörper (42,44) mit einem der äußeren Kernumfangsfläche (18) nahen Blockierkörperabschnitt (42a,44a), im folgenden genannt "Außenstift" (42a,44a), größeren Querschnitts innerhalb eines entsprechenden radial äußeren Passagenabschnitts (38), im folgenden genannt "Außenbohrung" (38), größeren Querschnitts und einen dem Schlüsselkanal (20) näheren Blockierkörperabschnitt (42b,44b), im folgenden genannt "Innenstift" (42b,44b), kleineren Querschnitts innerhalb eines entsprechenden radial inneren Passagenabschnitts (40), im folgenden genannt "Innenbohrung" (40), kleineren Querschnitts aufweist, wobei weiter der Innenstift (42b,44b) mit einer Innenstiftachse (Y) gegenüber einer Außenstiftachse (X) parallel versetzt ist,
wobei weiter das radial innere Ende (42d,44d) des Innenstifts (42b,44b) mit Niveauvariationen (46,50) einer Schlüsselseitenfläche (22I,22II) in einer die Lage des Blockierkörpers (42,44) längs der Außenbohrungsachse (X) bzw. der Innenbohrungsachse (Y) steuernden Wechselwirkung steht und wobei das radial äußere Ende (42c,42d) des Außenstifts (42a,44a) mit einer Gegenblockierstruktur (48,28) zusammenwirkt, welche am Schließzylindergehäuse (12) in Umfangsrichtung um die Kernbohrungsachse (Ax) unverdrehbar festliegt,
**dadurch gekennzeichnet,**
daß in mindestens einem der Schließzylinder (10) der Innenstift (42b,44b) um die zugehörige Außenbohrungsachse (X) und bezogen auf eine die Außenbohrungsachse (X) enthaltende und zu der Kernbohrungsachse (Ax) parallelen Außenbohrungsachsebene (L-X) eine andere Winkelstellung einnimmt als der Innenstift (42b,44b) eines Blockierkörpers (42,44) in einem anderen Schließzylinder (10).

2. Eine Gruppe von Schließzylindern nach Anspruch 1,
dadurch gekennzeichnet,
daß mindestens eine Blockierkörperpassage (36) in mindestens einem Teil der Schließzylinder (10) eine Mehrzahl von Innenbohrungen (40α-40δ) aufweist, welche über einen Teilkreis (TK) um die jeweilige Außenbohrungsachse (X) verteilt sind, wobei der Radius (r) des Teilkreises (TK) gleich dem Achsabstand (e) zwischen der Außenbohrungsachse (X) und der Innenbohrungsachse (Y) ist.

3. Eine Gruppe von Schließzylindern nach Anspruch 2,
dadurch gekennzeichnet,
daß die Innenbohrungen (40α-40δ) gleichmäßig über den Umfang des Teilkreises (TK) verteilt sind.

4. Eine Gruppe von Schließzylindern nach Anspruch 2 oder 3,
dadurch gekennzeichnet,
daß mindestens zwei der Innenbohrungen (40α-40γ) in der Außenbohrungsachsebene (L-X) liegen.

5. Eine Gruppe von Schließzylindern nach einem der Ansprüche 1 bis 4,
dadurch gekennzeichnet,
daß in mindestens einem Teil der Schließzylinder (10) eine Mehrzahl von Blockierkörperpassagen (40A-40D) verschneidungsfrei längs einer Linie (L) parallel zur Kernbohrungsachse (Ax) nebeneinander angeordnet sind.

6. Eine Gruppe von Schließzylindern nach einem der Ansprüche 1 bis 5,
dadurch gekennzeichnet,
daß der Schlüsselaufnahmekanal (20) für die Aufnahme eines Flachschlüssels (22) mit zueinander und zu einer Schlüsselkanalmittelebene (M-M) im wesentlichen parallelen Hauptseitenflächen (22I,22II) ausgebildet ist, wobei die Schlüsselkanalmittelebene (M-M) im wesentlichen orthogonal auf der Außenbohrungsachsebene (L-X) steht.

7. Eine Gruppe von Schließzylindern nach Anspruch 6,
dadurch gekennzeichnet,
daß in mindestens einem Teil der Schließzylinder (10) der Schließzylinderkern (16) beidseits des Schlüsselkanals (20) jeweils mindestens eine Blockierkörperpassage (36) und einen zugehörigen Blockierkörper (42,44) zum Zusammenwirken mit den beiden Hauptseitenflächen (22I,22II) des Schlüssels (22) aufweist.

8. Eine Gruppe von Schließzylindern nach einem der Ansprüche 1 bis 7,
dadurch gekennzeichnet,
daß in mindestens einem der Schließzylinder (10) mindestens einer (42) der Blockierkörper (42,44) als ein Null-Lagen-Sperrkörper (42), im folgenden genannt "Zusatzsperrstift", ausgebildet ist, dessen Außenstift (42a) mit seinem äußeren Stiftende (42c) dann in eine Außenstiftausnehmung (48) der Innenumfangsfläche (14) der Kernaufnahmebohrung (14) eintauchen kann, wenn sich der Schließzylinderkern (16) in einer das Einführen und Abziehen des Schlüssels (22) gestattenden Null-Lage befindet, wobei der zugehörige schließgeheimnisangepaßte Schlüssel (22) für die Aufnahme des zugehörigen radial inneren Innenstiftendes (42d) eine Niveausenke (46) von solcher Tiefe aufweist, daß eine Verschiebung des Zusatzsperrstifts (42) nach radial einwärts unter gleichzeitigem Eintauchen des zugehörigen Innenstifts (42b) in die Niveausenke (46) und Austauchen des Außenstifts (42a) aus der zugehörigen Außenstiftaufnahme (48) bis zum Eintritt einer bündigen Lage des äußeren Außenstiftendes (42c) mit der äußeren Kernumfangsfläche (18) möglich ist.

9. Eine Gruppe von Schließzylindern nach Anspruch 8,
dadurch gekennzeichnet,
daß an der Innenumfangsfläche (14) der Kernaufnahmebohrung angrenzend an die Außenstiftaufnahme (48) mindestens eine Nockenfläche (48a) vorgesehen ist, so daß beim Verdrehen des mit einem schließgeheimnisangepaßten Schlüssel (22) besetzten Schließzylinderkerns (16) der Zusatzsperrstift (42) radial einwärts verschoben wird.

10. Eine Gruppe von Schließzylindern nach einem der Ansprüche 8 und 9,
dadurch gekennzeichnet,
daß in dem schließgeheimnisangepaßten Schlüssel (22) angrenzend an die Niveausenke (46) mindestens eine Nockenfläche (46a) vorgesehen ist, so daß beim Abziehen dieses Schlüssels das innere Innenstiftende (42d) des Zusatzsperrstifts (42) durch Zusammenwirken mit der Nockenfläche (46a) des Schlüssels (22) aus der Niveausenke (46) radial auswärts ausschiebbar ist.

11. Eine Gruppe von Schließzylindern nach einem der Ansprüche 1 bis 10,
dadurch gekennzeichnet,
daß in mindestens einem der Schließzylinder (10) mindestens einer (44) der Blockierkörper (42,44) als ein Zwischenlagen-Fangkörper (44), im folgenden genannt "Sicherheitsstift", ausgebildet ist, wobei die Außenbohrungsachse (X) dieses Sicherheitsstifts (44) zusammen mit einem Zuhaltungsstiftpaar (24) in einer gemeinsamen, zur Kernbohrungsachse orthogonalen Zuhaltungsebene (A) liegt, wobei weiter dieses Zuhaltungsstiftpaar (24) einen Kernstift (26) in einer Kernstiftbohrung (30) des Schließzylinderkerns (16) und einen radial einwärts vorgespannten Gehäusestift (28) in einer Gehäusestiftbohrung (32) des Schließzylindergehäuses (12) aufweist, wobei weiter ein inneres Ende des Kernstifts (26) durch eine niveauvariierte Zuhaltungsstift-Steuerfläche (22s) des schließgeheimnisangepaßten Schlüssels (22) derart in Längsrichtung der Kernstiftbohrung (30) verschiebbar gesteuert ist, daß bei Besetzung des Schlüsselaufnahmekanals (20) mit dem schließgeheimnisangepaßten Schlüssel (22) eine zwischen dem Kernstift (26) und dem Gehäusestift (28) gelegene Trennfläche (26,28) mit einer durch die äußere Kernumfangsfläche (18) und die Innenumfangsfläche (14) der Kernaufnahmebohrung (14) definierten Trennfläche (14-18) zusammenfällt, wobei weiter der schließgeheimnisangeßaßte Schlüssel (22) eine dem inneren Innenstiftende (44b) des Sicherheitsstifts (44) zugehörige Niveauerhebung (50) aufweist, welche mit dem inneren Innenstiftende (44d) derart zusammenwirkt, daß nach Einführung dieses Schlüssels (22) in den Schlüsselaufnahmekanal (20) das Außenstiftende (44c) des zugehörigen Außenstifts (44) im wesentlichen bündig mit der äußeren Kernumfangsfläche (18) liegt und beim nachfolgenden Verdrehen des Schließzylinderkerns (16) um die Kernbohrungsachse (Ax) der Gehäusestift (28) des Zuhaltungsstiftpaars (24) gegen ein federkraftbedingtes Einfallen in die dem Außenstift (44a) zugehörige Außenbohrung (40) gesichert ist, während bei Besetzung des Schlüsselaufnahmekanals (20) mit einem dem Schließgeheimnis nicht angepaßten Schlüssel (22') der Innenstift (44b) in eine Niveausenke (50') dieses Schlüssels eintreten kann, so daß beim Drehen des Schließzylinderkerns (16) der Gehäusestift (28) unter Einwärtsverschiebung des Außenstifts (44a) in die zugehörige Außenbohrung (38) einfallen kann und ein Weiterdrehen des Schließzylinderkerns (16) durch den dann in der Außenbohrung (28) gefangenen Gehäusestift (28) unterbunden ist.

12. Eine Gruppe von Schließzylindern nach einem der Ansprüche 1 bis 11,
dadurch gekennzeichnet,
daß die radial inneren Innenstiftenden (42d,44d) kegelstumpfförmig oder sphärisch verjüngt sind.

13. Eine Gruppe von Schließzylindern nach einem der Ansprüche 1 bis 12,
dadurch gekennzeichnet,
daß die radial äußeren Außenstiftenden (42c,44c) kegelstumpfförmig oder sphärisch gestaltet sind.

14. Eine Gruppe von Schließzylindern nach einem der Ansprüche 1 bis 13,
dadurch gekennzeichnet,
daß die Schließzylinder (10a,10b) der Gruppe eine Schließanlage (10a,10b) mit einer Schließhierarchie bilden in der Weise, daß jeder Schließzylinder (10a,10b) durch einen ihm zugeordneten Individualschlüssel (22a, 22b) betätigbar ist, welcher zu anderen Schließzylindern (10a,10b) der Gruppe nicht paßt, und daß der Gruppe (10a,10b) ein übergeordneter Schlüssel (22c) zugeordnet ist, welcher zu allen Schließzylindern (10a,10b) der Gruppe paßt.

15. Eine Gruppe von Schließzylindern nach Anspruch 14,
dadurch gekennzeichnet,
daß einzelnen Untergruppen der Gruppe jeweils ein Gruppenschlüssel zugeordnet ist, welcher zu allen Schließzylindern der jeweiligen Untergruppe, nicht aber zu den Schließzylindern anderer Untergruppen paßt.

16. Eine Gruppe von Schließzylindern nach Anspruch 14 oder 15,
dadurch gekennzeichnet,
daß sich die Schließzylinder einer Untergruppe oder der gesamten Gruppe (10a,10b) voneinander unterscheiden
a) durch unterschiedliches Profil des Schlüsselaufnahmekanals (20) und/oder
b) durch unterschiedliche Ausbildung von Zuhaltungsstiftpaaren (24) und/oder
c) durch unterschiedliche Lokalisierung von Blockierkörpern (42,44) und/oder
d) durch unterschiedliche Typen von Blockierkörpern (42,44) - Zusatzsperrstifte (42) und Sicherheitsstifte (44) - und/oder
e) durch unterschiedliche Winkelstellungen von Blockierkörpern (42,44) und/oder
f) durch Vorhandensein und Lokalisierung von Blindkörpern (60), welche eine jeweilige Außenbohrung (36) unabhängig von der Niveaulage eines zugehörigen Schlüsselbereichs so vollständig ausfüllen, daß ihr äußeres Ende jeweils bündig mit der äußeren Kernumfangsfläche (18) liegt,
daß die zu den einzelnen Schließzylindern (10a,10b) zugehörigen Individualschlüssel (22a,22b) sich voneinander durch entsprechend unterschiedliche Schlüsselprofile und/oder entsprechend unterschiedliche Niveauvariationen (46,50) zur Steuerung der jeweiligen Zuhaltungen (24) und/oder der jeweiligen Blockierkörper (42,44) unterscheiden
und daß die einzelnen Untergruppen oder der Gesamtgruppe (10a,10b) zugehörigen übergeordneten Schlüssel (22c) Profile und/oder Niveauvariationen (46,50) besitzen, welche mit allen Schließzylindern der jeweiligen Untergruppe bzw. der gesamten Gruppe kompatibel sind.

17. Eine Gruppe von Schließzylindern nach einem der Ansprüche 1 bis 16,
dadurch gekennzeichnet,
daß in mindestens einem Teil der Schließzylinder (10) mehrere Blockierkörperpassagen (36) längs einer gemeinsamen Außenbohrungsachsebene (L-X) mit gleichbleibenden Abständen (d) der jeweiligen Außenstiftachsen (X) angeordnet sind.

18. Eine Gruppe von Schließzylindern nach einem der Ansprüche 1 bis 17,
dadurch gekennzeichnet,
daß die Blockierkörper (42,44) eines bestimmten Typs - Zusatzsperrstift (42) oder Sicherheitsstift (44) - untereinander gleiche Abmessungen besitzen und daß die zugehörigen Niveauvariationen (46,50) der Schlüssel (22) dementsprechende gleichbleibende Niveauhöhe besitzen.

19. Eine Gruppe von Schließzylindern nach einem der Ansprüche 1 bis 18,
dadurch gekennzeichnet,
daß Niveauerhebungen (50) der Schlüssel (22) durch eine parallel zu der Schlüsselachse (Ax) verlaufende Steuerbahn (64) und Niveausenken (46) der Schlüssel (22) durch Ausnehmungen (46) in dieser Steuerbahn (64) gebildet sind.

20. Eine Gruppe von Schließzylindern nach einem der Ansprüche 14 bis 19,
dadurch gekennzeichnet,
daß bei Untergruppenschlüsseln oder Gruppenschlüsseln Niveausenkenrinnen (40αγ) oder -wannen (40α-40ϑ) gebildet sind, welche einzelnen Individualschlüsseln zugehörige Niveausenken beinhalten.

21. Schließzylinder, insbesondere zur Bildung einer Gruppe von Schließzylindern mit den Merkmalen nach einem der Ansprüche 1 bis 20,
umfassend ein Schließzylindergehäuse (12), einen in einer zylindrischen Kernaufnahmebohrung (14) des Schließzylindergehäuses (12) um eine Kernbohrungsachse (Ax) drehbar gelagerten Schließzylinderkern (16) mit einer äußeren Kernumfangsfläche (18), einen wenigstens annähernd parallel zur Kernbohrungsachse (Ax) innerhalb des Schließzylinderkerns (16) verlaufenden Schlüsselaufnahmekanal (20), mindestens einen schließgeheimnisangepaßten Schlüssel (22) zur Einführung in diesen Schlüsselaufnahmekanal (20), schlüsselgesteuerte Zuhaltungen (24) und mindestens eine Blockierkörperpassage (36) in dem Schließzylinderkern (16), welche sich annähernd radial von der äußeren Kernumfangsfläche (18) zum Schlüsselaufnahmekanal (20) erstreckt und einen Blockierkörper (42,44) in der mindestens einen Blockierkörperpassage (36),
wobei die Blockierkörperpassage (36) einen Blockierkörper (42,44) mit einem der äußeren Kernumfangsfläche (18) nahen Blockierkörperabschnitt (42a,44a), im folgenden genannt "Außenstift" (42a,44a), größeren Querschnitts innerhalb eines entsprechenden radial äußeren Passagenabschnitts (38), im folgenden genannt "Außenbohrung" (38), größeren Querschnitts und einen dem Schlüsselkanal (20) näheren Blockierkörperabschnitt (42b,44b), im folgenden genannt "Innenstift" (42b,44b), kleineren Querschnitts innerhalb eines entsprechenden radial inneren Passagenabschnitts (40), im folgenden genannt "Innenbohrung" (40) kleineren Querschnitts aufweist, wobei weiter der Innenstift (42b,44b) mit einer Innenstiftachse (Y) gegenüber einer Außenstiftachse (X) parallel versetzt ist,
wobei weiter das radial innere Ende (42d,44d) des Innenstifts (42b,44b) mit Niveauvariationen (46,50) einer Schlüsselseitenfläche (22I,22II) in einer die Lage des Blockierkörpers (42,44) längs der Außenbohrungsachse (X) bzw. der Innenbohrungsachse (Y) steuernden Wechselwirkung steht und wobei das radial äußere Ende (42c) des Außenstifts (42a,44a) mit einer Gegenblockierstruktur (48,28) zusammenwirkt, welche am Schließzylindergehäuse (12) in Umfangsrichtung um die Kernbohrungsachse (Ax) unverdrehbar festliegt,
**dadurch gekennzeichnet,**
daß die Blockierkörperpassage (36) radial einwärts anschließend an die Außenbohrung (38) eine Mehrzahl von durch den jeweiligen Innenstift (42b) wahlweise besetzbaren Innenbohrungen (40α-40δ) aufweist, wobei diese Innenbohrungen (40α-40δ) über einen Teilkreis (TK) verteilt angeordnet sind, dessen Radius (r) dem Achsversatz (e) zwischen der Außenstiftachse (X) und der Innenstiftachse (Y) entspricht, und daß an dem dem Schließgeheimnis angepaßten Schlüssel (22) das dem jeweiligen Blockierkörper (42,44) zugehörige Steuerniveau (46,50) auf einem virtuellen Kreis (VK) angeordnet ist, dessen Mittelpunkt bei eingeführtem Schlüssel (22) in Flucht mit der Außenbohrungsachse (X) liegt und dessen Radius (r) dem Teilkreisradius (r) entspricht, und zwar in einer Winkelstellung (α-δ) entsprechend der Winkelstellung des Innenstifts (42b,44b).

22. Schließzylinder nach Anspruch 21,
dadurch gekennzeichnet,
daß der Außenbohrungsradius annähernd gleich dem Außenstiftradius ist und größer ist als die Summe des Teilkreisradius (r) und des Innenstiftradius.

23. Schließzylinder nach einem der Ansprüche 20 und 21,
dadurch gekennzeichnet,
daß die Innenbohrungen (40) mit gleichen Winkelabständen über den Teilkreis (TK) verteilt angeordnet sind.

24. Schließzylinder nach einem der Ansprüche 21 bis 23,
dadurch gekennzeichnet,
daß zwei aufeinander auf dem Teilkreis (TK) diametral gegenüberliegende Innenbohrungen (40α,40γ) in Längsrichtung der Kernbohrungsachse (Ax) nebeneinander liegen.

25. Schließzylinder nach einem der Ansprüche 21 bis 24,
dadurch gekennzeichnet,
daß zwei auf dem Teilkreis einander diametral gegenüberliegende Innenbohrungen (40β,40δ) in einer zur Kernbohrungsachse (Ax) orthogonalen Querrichtung übereinander liegen.

26. Schließzylinderschlüssel, insbesondere für einen Schließzylinder nach einem der Ansprüche 21 bis 25, welcher an mindestens einer Seitenfläche (22I,22II) Niveauvariationen (46,50) zur Steuerung einer Vielzahl von Blockierkörpern (42,44) eines zugehörigen Schließzylinders (10) aufweist,
**dadurch gekennzeichnet,**
daß jede Niveauvariation (46α,46γ,50α,50γ) auf jeweils einem virtuellen Kreis (VK) entsprechend einer individuell festgelegten Winkelposition angeordnet ist, wobei diese virtuellen Kreise (VK) untereinander gleichen Radius (r) besitzen und mit ihren Mittelpunkten auf einer zur Schlüsselachse (Ax) parallelen Verbindungslinie (K) mit vorzugsweise gleichen Mittelpunktabständen angeordnet sind.

27. Schließzylinderschlüssel nach Anspruch 26,
dadurch gekennzeichnet,
daß die Niveauvariationen (46α,46γ,50α,50γ) auf den einzelnen virtuellen Kreisen (VK) in Winkelpositionen von den einzelnen virtuellen Kreisen (VK) zugeordneten, identischen und winkelmäßig gegenüber der Verbindungslinie identisch eingestellten Winkelrastern (WR) liegen.

28. Schließzylinderschlüssel nach Anspruch 26 oder 27,
nämlich Individualschlüssel,
dadurch gekennzeichnet,
daß auf jedem virtuellen Kreis (VK) maximal eine Niveauvariation (46α,46γ,50α,50γ) angeordnet ist.

29. Schließzylinderschlüssel nach Anspruch 26 oder 27,
nämlich Gruppenschlüssel oder übergeordneter Schlüssel (22c),
dadurch gekennzeichnet,
daß auf mindestens einem Teil der virtuellen Kreise (VK) jeweils mehrere Niveauvariationen (50α,46γ) angeordnet sind.

30. Schließzylinderschlüssel nach Anspruch 29,
dadurch gekennzeichnet,
daß ein und demselben virtuellen Kreis (VK) zugehörige Niveauvariationen (46α,46γ) gleicher Niveauhöhe niveaukonstant miteinander verbunden sind.

31. Schließzylinderschlüssel nach Anspruch 30,
dadurch gekennzeichnet,
daß zwei einander diametral, bezogen auf den Mittelpunkt des jeweiligen virtuellen Kreises (VK), gegenüberliegende Niveausenken (46β,46δ) durch eine geradlinige Niveaurinne (46βδ) miteinander verbunden sind.

32. Schließzylinderschlüssel nach Anspruch 30,
dadurch gekennzeichnet,
daß über den Gesamtumfang ein und desselben virtuellen Kreises (VK) verteilt angeordnete Niveausenken (46α... 46ϑ) als Teile einer Ringsenke (46α-ϑ) oder einer Wannensenke (46α-ϑ) ausgebildet sind.

33. Verfahren zur Herstellung eines Schließzylinderschlüssels durch Bereitstellen eines profilangepaßten Schlüsselrohlings und Einarbeiten einer Vielzahl von Niveauvariationen (46,50) in mindestens eine Seitenfläche (22I,22II) dieses Schlüsselrohlings,
**dadurch gekennzeichnet,**
daß die Niveauvariationen (46,50) auf den Umfangslinien einer Mehrzahl von virtuellen Kreisen (VK) mit gleichem Radius (r) entsprechend einer jeweils individuell festgelegten Winkelposition erzeugt werden, deren Mittelpunkte auf einer zur Schlüsselachse parallelen Verbindungslinie (K) liegen, und deren Mittelpunktabstände (d) größer oder gleich sind als ihr doppelter Radius (2r) und vorzugsweise einander gleich.

34. Verfahren nach Anspruch 33,
dadurch gekennzeichnet,
daß die Niveauvariationen (46,50) auf den einzelnen virtuellen Kreisen (VK) in Winkelpositionen (α-δ) von Winkelrastern (WR) erzeugt werden, welche Winkelraster (WR) für die einzelnen virtuellen Kreise (VK) identisch und gegenüber der Mittelpunktverbindungslinie (K) winkelmäßig identisch ausgerichtet sind.

## Claims

1. A set of cylinder locks (10), each cylinder lock (10) comprising a cylinder lock housing (12), a cylinder lock plug (16) with outer circumferential plug surface (18) mounted in a cylindrical plug receiving bore (14) in the cylinder lock housing (12) so as to rotate about a plug bore axis (Ax), a key receiving channel (20) extending at least approximately parallel to the plug bore axis (Ax) inside the cylinder lock plug (16), at least one key (22) for insertion into said key insertion channel (20), to which it is conformed, key-controlled tumblers (24) and at least one blocking member passage (36) in the cylinder lock plug (16), which passage (36) extends approximately radially from the outer circumferential plug surface (18) to the key insertion channel (20) and a blocking member (42, 44) in the blocking member passage (36), of which there is at least one, said blocking member passage (36) comprising a blocking member (42, 44) having a portion (42a, 44a) of larger cross section, hereinafter known as "outer pin" (42a, 44a), in the vicinity of the outer circumferential plug surface (18) inside a corresponding radially outer passage portion (38) of larger cross section, hereinafter known as "outer bore" (38), and a portion (42b, 44b) of smaller cross section, hereinafter known as "inner pin" (42b, 44b), inside a corresponding radially inner passage portion (40) of smaller cross section, hereinafter known as "inner bore" (40), the inner pin (42b, 44b) further having an inner pin axis (Y) which is staggered in parallel with an outer pin axis (X), the radially inner end (42d, 44d) of the inner pin (42b, 44b) further interacting with variations (46, 50) in level of a key face (22I, 22II) so as to control the position of the blocking member (42, 44) along the outer bore axis (X) or the inner bore axis (Y), and the radially outer end (42c, 42d) of the outer pin (42a, 44a) cooperating with a counter-blocking structure (48, 28) which is fixed to the cylinder lock housing (12) so as not to be rotatable about the plug bore axis (Ax) in the circumferential direction, characterised in that the inner pin (42b, 44b) assumes a different angular position in at least one of the cylinder locks (10) about the associated outer bore axis (X) and with respect to an axial outer bore plane (L-X) containing the outer bore axis (X) and parallel with the plug bore axis (Ax) from the inner pin (42b, 44b) of a blocking member (42, 44) in another cylinder lock (10).

2. A set of cylinder locks according to claim 1, characterised in that at least one blocking member passage (36) in at least one part of the cylinder lock (10) comprises a plurality of inner bores (40α-40δ) distributed over a reference circle (TK) about the respective outer bore axis (X), the radius (r) of the reference circle (TK) being equal to the axial distance (e) between the outer bore axis (X) and the inner bore axis (Y).

3. A set of cylinder locks according to claim 2, characterised in that the inner bores (40α-40δ) are distributed evenly over the circumference of the reference circle (TK).

4. A set of cylinder locks according to claim 2 or claim 3, characterised in that at least two of the inner bores (40α-40γ) lie in the axial outer bore plane (L-X).

5. A set of cylinder locks according to any one of claims 1 to 4, characterised in that a plurality of blocking member passages (40A-40D) are arranged next to each other without intersecting along a line (L) parallel to the plug bore axis (Ax) in at least some of the cylinder locks (10).

6. A set of cylinder locks according to any one of claims 1 to 5, characterised in that the key insertion channel (20) is designed to receive a flat key (22) with main faces (22I, 22II) substantially parallel with each other and with a central key channel plane (M-M), the central key channel plane (M-M) being located substantially orthogonally with respect to the axial outer bore plane (L-X).

7. A set of cylinder locks according to claim 6, characterised in that, in at least some of the cylinder locks (10), the cylinder lock plug (16) comprises at least one blocking member passage (36) and an associated blocking member (42, 44) on each side of the key channel (20) to cooperate with the two main faces (22I, 22II) of the key (22).

8. A set of cylinder locks according to any one of claims 1 to 7, characterised in that, in at least one of the cylinder locks (10), at least one (42) of the blocking members (42, 44) is constructed as a zero position detent member (42), hereinafter known as "additional detent pin", the outer pin (42a) of which may then be introduced by its outer pin end (42c) into an outer pin recess (48) in the inner circumferential surface (14) of the plug receiving bore (14), if the cylinder lock plug (16) is in a zero position permitting insertion and removal of the key (22), the associated key (22) conformed to the lock comprising a depressed portion (46) for receiving the associated radially inner end (42d) of the inner pin of a depth enabling radially inward displacement of the additional detent pin (42) with simultaneous introduction of the associated inner pin (42b) into the depressed portion (46) and extraction of the outer pin (42a) out of the associated outer pin seat (48) until the outer end (42c) of the outer pin reaches a position flush with the outer circumferential plug face (18).

9. A set of cylinder locks according to claim 8, characterised in that at least one cam face (48a) is provided on the inner circumferential surface (14) of the plug receiving bore adjacent the outer pin seat (48), such that the additional detent pin (42) is displaced radially inwardly upon rotation of the cylinder lock plug (16) in which a key (22) conformed to the lock is engaged.

10. A set of cylinder locks according to either one of claims 8 and 9, characterised in that at least one cam face (46a) is provided adjoining depressed portion (46) in the key (22) conformed to the lock, such that, when this key is withdrawn, the inner end (42d) of the inner pin of the additional detent pin (42) may be pushed radially outwards out of the depressed portion (46) by cooperation with the cam surface (46a) of the key (22).

11. A set of cylinder locks according to any one of claims 1 to 10, characterised in that, in at least one of the cylinder locks (10), at least one (44) of the blocking members (42, 44) is constructed as an intermediate position catch member (44), hereinafter known as "safety pin", the outer bore axis (X) of this safety pin (44) lying, together with a tumbler pin pair (24), in a common tumbler plane (A) orthogonal to the plug bore axis, this tumbler pin pair (24) further comprising a plug pin (26) in a plug pin bore (30) in the cylinder lock plug (16) and a radially inwardly biased housing pin (28) in a housing pin bore (32) in the cylinder lock housing (12), an inner end of the plug pin (26) further being controlled by a varied level tumbler pin control surface (22s) on the key (22) conformed to the lock so as to be displaceable in the longitudinal direction of the plug pin bore (30) in such a way that, when the key insertion channel (20) is occupied with the key (22) conformed to the lock, a parting plane (26, 28) between the plug pin (26) and the housing pin (28) coincides with a parting plane (14-18) defined by the outer circumferential plug surface (18) and the inner circumferential surface (14) of the plug receiving bore (14), the key (22) conformed to the lock further comprising a raised portion (50) associated with the inner end of the inner pin (44b) of the safety pin (44), which raised portion (50) cooperates with the inner end (44d) of the inner pin in such a way that, after insertion of this key (22) into the key insertion channel (20), the outer pin end (44c) of the associated outer pin (44) lies substantially flush with the outer circumferential plug surface (18) and, when the cylinder lock plug (16) is subsequently rotated about the plug bore axis (Ax), the housing pin (28) of the tumbler pin pair (24) is secured against spring force-induced falling into the outer bore (40) associated with the outer pin (44a), while, when the key insertion channel (20) is occupied by a key (22') not conformed to the lock, the inner pin (44b) may enter a depressed portion (50') in this key, such that, when the cylinder lock plug (16) is turned, the housing pin (28) may drop into the associated outer bore (38) while pushing the outer pin (44a) inwards and further rotation of the cylinder lock plug (16) by the housing pin (28) then caught in the outer bore (28) is prevented.

12. A set of cylinder locks according to any one of claims 1 to 11, characterised in that the radially inner ends (42d, 44d) of the inner pins are tapered frusto-conically or spherically.

13. A set of cylinder locks according to any one of claims 1 to 12, characterised in that the radially outer ends (42c, 44c) of the outer pins are frusto-conical or spherical in construction.

14. A set of cylinder locks according to any one of claims 1 to 13, characterised in that the cylinder locks (10a, 10b) constituting the set form a hierarchical lock installation (10a, 10b) such that each cylinder lock (10a, 10b) is actuatable by an individual key (22a, 22b) associated therewith, which individual key (22a, 22b) does not fit any other cylinder locks (10a, 10b) in the set, and in that a master key (22c) is associated with the set (10a, 10b) which fits all the cylinder locks (10a, 10b) in the set.

15. A set of cylinder locks according to claim 14, characterised in that the set is subdivided into individual subsets, each of which has associated with it a set key which fits all the cylinder locks of the respective subset, but not the cylinder locks of other subsets.

16. A set of cylinder locks according to claim 14 or claim 15, characterised in that the cylinder locks in a subset or in the entire set (10a, 10b) are distinguished from each other
a) by different profiles of the key insertion channel (20) and/or
b) by different constructions of tumbler pin pairs (24) and/or
c) by positioning blocking members (42/44) differently and/or
d) by different types of blocking members (42, 44)-additional detent pins (42) and safety pins (44) -and/or
e) by different angular positions of blocking members (42, 44) and/or
f) by the presence and positioning of dummy members (60) which fill a respective outer bore (36) so completely, irrespective of the level of an associated key area that its outer end is flush with the outer circumferential plug face (18),
in that the individual keys (22a, 22b) associated with the individual cylinder locks (10a, 10b) are distinguished from each other by correspondingly different key profiles and/or correspondingly different level variations (46, 50) for control of the respective tumblers (24) and/or the respective blocking members (42, 44), and in that the individual subsets or the master key (22c) associated with the entire set (10a, 10b) have profiles and/or variations in level (46, 50) which are compatible with all the cylinder locks of the respective subset or the whole set.

17. A set of cylinder locks according to any of claims 1 to 16, characterised in that a plurality of blocking member passages (36) are arranged in at least some of the cylinder locks (1) along a common outer axial bore plane (L-X) with equal spacing (d) of the respective outer pin axes (X).

18. A set of cylinder locks according to any one of claims 1 to 17, characterised in that the blocking members (42, 44) of a particular type - additional detent pin (42) or safety pin (44) - have like dimensions and in that the associated variations (46, 50) in level of the keys (22) are accordingly constant.

19. A set of cylinder locks according to any one of claims 1 to 18, characterised in that the raised portions (50) of the keys (22) are formed by a control face (64) extending parallel to the key axis (Ax) and the depressed portions (46) of the keys (22) are formed by recesses (46) in this control face (64).

20. A set of cylinder locks according to any one of claims 14 to 19, characterised in that in subset keys or set keys there are formed depressed portion grooves (40αγ) or troughs (40α-40ϑ) which contain individual depressed portions associated with individual keys.

21. A cylinder lock, especially for forming a set of cylinder locks with the features according to any one of claims 1 to 20, comprising a cylinder lock housing (12), a cylinder lock plug (16) with outer circumferential plug surface (18) mounted in a cylindrical plug receiving bore (14) in the cylinder lock housing (12) so as to rotate about a plug bore axis (Ax), a key receiving channel (20) extending at least approximately parallel to the plug bore axis (Ax) inside the cylinder lock plug (16), at least one key (22) for insertion into said key insertion channel (20), to which it is conformed, key-controlled tumblers (24) and at least one blocking member passage (36) in the cylinder lock plug (16), which passage (36) extends approximately radially from the outer circumferential plug surface (18) to the key insertion channel (20) and a blocking member (42, 44) in the blocking member passage (36), of which there is at least one, said blocking member passage (36) comprising a blocking member (42, 44) having a portion (42a, 44a) of larger cross section, hereinafter known as "outer pin" (42a, 44a), in the vicinity of the outer circumferential plug surface (18) inside a corresponding radially outer passage portion (38) of larger cross section, hereinafter known as "outer bore" (38), and a portion (42b, 44b) of smaller cross section, hereinafter known as "inner pin" (42b, 44b), inside a corresponding radially inner passage portion (40) of smaller cross section, hereinafter known as "inner bore" (40), the inner pin (42b, 44b) further having an inner pin axis (Y) which is staggered in parallel with an outer pin axis (X), the radially inner end (42d, 44d) of the inner pin (42b, 44b) further interacting with variations (46, 50) in level of a key face (22I, 22II) so as to control the position of the blocking member (42, 44) along the outer bore axis (X) or the inner bore axis (Y), and the radially outer end (42c) of the outer pin (42a, 44a) cooperating with a counter-blocking structure (48, 28) which is fixed to the cylinder lock housing (12) so as not to be rotatable about the plug bore axis (Ax) in the circumferential direction, characterised in that, adjoining the outer bore (38) in the radially inward direction, the blocking member passage (36) comprises a plurality of inner bores (40α-40δ) which may be occupied by the respective inner pin (42b), these inner bores (40α-40δ) being distributed over a reference circle (TK) whose radius (r) corresponds to the degree of misalignment between the outer pin axis (X) and the inner pin axis (Y), and in that the control face (46, 50) associated with the respective blocking member (42, 44) is arranged on the key (22) conformed to the lock on a virtual circle (VK) the centre of which lies flush with the outer bore axis (X) when the key (22) is inserted and the radius (r) of which corresponds to the reference circle radius (r), at an angle (α-δ) corresponding to the angular position of the inner pin (42b, 44b).

22. A cylinder lock according to claim 21, characterised in that the outer bore radius is approximately equal to the outer pin radius and larger than the sum of the reference circle radius (r) and the inner pin radius.

23. A cylinder lock according to either one of claims 20 and 21, characterised in that the inner bores (40) are distributed about the reference circle (TK) with equal angular spacing.

24. A cylinder lock according to any one of claims 21 to 23, characterised in that two inner bores (40α, 40γ) lying diametrically opposite each other on the reference circle (TK) lie next to each other in the longitudinal direction of the plug bore axis (Ax).

25. A cylinder lock according to any one of claims 21 to 24, characterised in that two inner bores (40β, 40δ) lying diametrically opposite each other on the reference circle lie one above the other in a transverse direction orthogonal to the plug bore axis (Ax).

26. A cylinder lock key, especially for a cylinder lock according to any one of claims 21 to 25, which comprises variations in level (46, 50) on at least one side (22I, 22II) to control a plurality of blocking members (42, 44) of an associated cylinder lock (10), characterised in that each level variation (46α, 46γ, 50α, 50γ) is arranged on a respective virtual circle (VK) corresponding to an individually determined angular position, these virtual circles (VK) having like radii (r) and being arranged with their centres preferably equally spaced on a connecting line (K) parallel to the key axis (Ax).

27. A cylinder lock key according to claim 26, characterised in that the variations in level (46α, 46γ, 50α, 50γ) lie on the individual virtual circles (VK) at angles on the identical angle grids (WR) associated with the individual virtual circles (VK) and positioned identically from the point of view of angle with respect to the connecting line.

28. A cylinder lock key according to claim 26 or 27, namely an individual key, characterised in that at most one variation in level (46α, 46γ, 50α, 50γ) is arranged on each virtual circle (VK).

29. A cylinder lock key according to claim 26 or 27, namely a set key or master key (22c), characterised in that a plurality of variations in level (50α, 46γ) are arranged on at least some of the virtual circles (VK).

30. A cylinder lock key according to claim 29, characterised in that variations in level (46α, 46γ) of the same degree associated with one and the same virtual circle (VK) are connected together at a constant level.

31. A cylinder lock key according to claim 30, characterised in that two depressed portions (46β, 46δ) lying diametrically opposite one another, with respect to the centre of the respective virtual circle (VK), are connected together by a linear groove (46βδ).

32. A cylinder lock key according to claim 30, characterised in that depressed portions (46α...46ϑ) distributed over the overall circumference of one and the same virtual circle (VK) are constructed as parts of an annular depression (46α-ϑ) or a trough-like depression (46α-ϑ).

33. A method of producing a cylinder lock key by preparing a key blank of conformed profile and forming a plurality of variations in level (46, 50) in at least one side face (22I, 22II) of this key blank, characterised in that the variations in level (46, 50) are formed on the circumferential lines of a plurality of virtual circles (VK) of equal radius (r) corresponding to a respective individually determined angular position, the centres of these virtual circles (VK) lying on a connecting line (K) parallel with the key axis and the centre spacing (d) of these virtual circles (VK) being greater then or equal to double their radius (2r) and preferably equal to each other.

34. A method according to claim 33, characterised in that the variations in level (46, 50) on the individual virtual circles (VK) are produced in angular positions (α-δ) by angle grids (WR), which angle grids (WR) are oriented identically for the individual virtual circles (VK) and angularly identically with respect to the centre connecting line (K).

## Revendications

1. Groupe de cylindres de serrures (10), chaque cylindre de serrure (10) comprenant un stator (12) de cylindre de serrure, un rotor (16) de cylindre de serrure monté de manière rotative autour d'un axe (Ax) d'alésage de rotor dans un alésage cylindrique (14) de réception de rotor du stator (12) de cylindre de serrure et qui présente une surface périphérique extérieure de rotor (18), une entrée de clé (20) qui s'étend à l'intérieur du rotor (16) de cylindre de serrure au moins à peu près parallèlement à l'axe (Ax) de l'alésage de rotor, au moins une clé (22) adaptée à la combinaison de la serrure, destinée à être insérée dans cette entrée de clé (20), des organes (24) de maintien en position fermée, commandés par la clé, et au moins un passage (36) d'élément de blocage ménagé dans le rotor (16) de cylindre de serrure, qui s'étend à peu près radialement, de la surface circonférentielle extérieure (18) du rotor vers l'entrée de clé (20), et un élément de blocage (42, 44) logé dans le passage (36) d'élément de blocage au nombre d'au moins un,
le passage (36) d'élément de blocage présentant un élément de blocage (42, 44) qui possède un segment (42a, 44a) d'élément de blocage proche de la surface circonférentielle extérieure (18) du rotor, appelé ci-après "goupille extérieure" (42a, 44a), de plus grande section à l'intérieur d'un segment correspondant (38) radialement extérieur du passage, appelé ci-après "alésage extérieur" (38), de plus grande section, et un segment (42b, 44b) d'élément de blocage, plus rapproché de l'entrée de clé (20), appelé ci-après "goupille intérieure" (42b, 44b), de plus petite section dans un segment correspondant radialement intérieur (40) du passage, appelé ci-après "alésage intérieur" (40), de plus petite section,
la goupille intérieure (42b, 44b) possédant en outre un axe (Y) de goupille intérieure qui est décalé parallèlement à l'axe (X) de la goupille extérieure,
l'extrémité radialement intérieure (42d, 44d) de la goupille intérieure (42b, 44b) étant en outre avec des variations de niveau (46, 50) d'une surface latérale (22I, 22II) de la clé dans une interaction qui commande la position de l'élément de blocage (42, 44) le long de l'axe (X) de l'alésage extérieur ou respectivement de l'axe (Y) de l'alésage intérieur, et l'extrémité radialement extérieure (42c, 42d) de la goupille extérieure (42a, 44a) coopérant avec une contre-structure de blocage (48, 28) qui est solidaire en rotation du stator (12) de cylindre de serrure dans la direction circonférentielle autour de l'axe (Ax) de l'alésage de rotor,
caractérisé en ce que,
dans au moins l'un des cylindres (10) de serrure la goupille intérieure (42b, 44b) prend, autour de l'axe (X) de l'alésage intérieur correspondant, et rapporté à un plan (L-X) de l'axe de l'alésage extérieur qui contient l'axe (X) de l'alésage extérieur et est parallèle à l'axe (Ax) de l'alésage de rotor, une position angulaire différente de celle que la goupille intérieure (42b, 44b) d'un élément de blocage (42, 44) prend dans un autre cylindre de serrure (10).

2. Groupe de cylindres de serrures selon la revendication 1, caractérisé en ce qu'au moins un passage (36) d'élément de blocage dans au moins une partie des cylindres de serrures (10) présente une pluralité d'alésages intérieurs (40α-40δ) qui sont répartis sur un cercle primitif (TK) autour de l'axe (X) de l'alésage extérieur correspondant, le rayon (r) du cercle primitif (TK) étant égal à l'écartement axial (e) entre l'axe (X) de l'alésage extérieur et l'axe (Y) de l'alésage intérieur.

3. Groupe de cylindres de serrures selon la revendication 2, caractérisé en ce que les alésages intérieurs (40α-40δ) sont répartis uniformément sur la circonférence du cercle primitif (TK)

4. Groupe de cylindres de serrures selon la revendication 2 ou 3, caractérisé en ce qu'au moins deux des alésages intérieurs (40α-40γ) se trouvent dans le plan (L-X) de l'axe de l'alésage extérieur.

5. Groupe de cylindres de serrures selon l'une des revendications 1 à 4, caractérisé en ce que, dans au moins une partie des cylindres de serrures (10), plusieurs passages (40A-40D) d'éléments de blocage sont disposés les uns à côté des autres, sans se couper, le long d'une ligne (L) parallèle à l'axe (Ax) de l'alésage de rotor.

6. Groupe de cylindres de serrures selon l'une des revendications 1 à 5, caractérisé en ce que l'entrée de clé (20) destinée à recevoir une clé plate (22) est munie de surfaces latérales principales (22I, 22II) sensiblement parallèles entre elles et parallèles à un plan médian (M-M) de l'entrée de clé, le plan médian (M-M) de l'entrée de clé étant sensiblement orthogonal au plan (L-X) de l'axe de l'alésage extérieur.

7. Groupe de cylindres de serrures selon la revendication 6, caractérisé en ce que, dans au moins une partie des cylindres de serrures (10), le rotor (16) présente, sur chaque côté de l'entrée de clé (20) au moins un passage d'élément de blocage (36) et un élément de blocage correspondant (42, 44) destiné à coopérer avec les deux surfaces latérales principales (22I, 22II) de la clé (22).

8. Groupe de cylindres de serrures selon l'une des revendications 1 à 7, caractérisé en ce que, dans au moins un des cylindres de serrures (10), au moins un (42) des éléments de blocage (42, 44) est constitué par un élément d'arrêt (42) de la position zéro, appelé ci-après "goupille d'arrêt additionnelle", dont la goupille extérieure (42a) peut plonger par son extrémité extérieure de goupille (42c) dans un évidement de goupille extérieure (48) de la surface périphérique intérieure (14) de l'alésage (14) de réception du rotor lorsque le rotor (16) du cylindre de serrure se trouve dans une position zéro qui permet d'insérer et d'extraire la clé (22), la clé correspondante (22) adaptée à la combinaison de la serrure présentant, pour recevoir l'extrémité radialement intérieure correspondante (42d) de la goupille intérieure, une dépression de niveau (46) d'une profondeur telle qu'il puisse se produire une translation de la goupille d'arrêt additionnelle (42) radialement vers l'intérieur avec plongée simultanée de la goupille intérieure correspondante (42b) dans la dépression de niveau (46), et dégagement simultané de la goupille extérieure (42a) hors du logement correspondant (48) de goupille extérieure jusqu'à l'entrée d'une position d'affleurement de l'extrémité extérieure (42c) de la goupille extérieure avec la surface circonférentielle extérieure (18) du rotor.

9. Groupe de cylindres de serrures selon la revendication 8, caractérisé en ce qu'au moins une surface de came (48a) est prévue sur la surface circonférentielle intérieure (14) de l'alésage de réception du rotor, dans une position adjacente au logement (48) de la goupille extérieure, de sorte que, lorsqu'on tourne le rotor (16) du cylindre de serrure qui est occupé par une clé (22) adaptée à la combinaison de la serrure, la goupille d'arrêt additionnelle (42) est repoussée radialement vers l'intérieur.

10. Groupe de cylindres de serrures selon l'une des revendications 8 et 9, caractérisé en ce qu'au moins une surface de came (46a) est prévue dans la clé (22) adaptée à la combinaison de la serrure, dans la région adjacente à la dépression de niveau (46), de sorte que, lorsqu'on extrait cette clé, l'extrémité intérieure (42d) de la goupille intérieure de la goupille d'arrêt additionnelle (42) peut être éjectée de la dépression de niveau (46), radialement vers l'extérieur, par coopération avec la surface de came (46a) de la clé (22).

11. Groupe de cylindres de serrures selon l'une des revendications 1 à 10, caractérisé en ce que, dans au moins l'un des cylindres de serrures (10), au moins un (44) des éléments de blocage (42, 44) est constitué par un élément d'accrochage de positions intermédiaires (44), appelé ci-après "goupille de sécurité", l'axe (X) de l'alésage extérieur de cette goupille de sécurité (44) se trouvant, avec une paire de goupilles de maintien à l'état fermé (24), dans un plan commun de maintien à l'état fermé (A), orthogonal à l'axe de l'alésage de rotor, cette paire de goupilles de maintien à l'état fermé (24) présentant en outre une goupille de rotor (26) logée dans un alésage de goupille de rotor (30) du rotor (16) de cylindre de serrure et une goupille de stator (28) précontrainte radialement vers l'intérieur, logée dans un alésage de goupille de stator (32) du stator (12) de cylindre de serrure, une extrémité intérieure de la goupille de rotor (26) étant en outre commandée par une surface (22s) de commande de goupille de maintien à l'état fermé présentant une variation de niveau, formée dans la clé (22) adaptée à la combinaison de la serrure, pour coulisser dans la direction longitudinale de l'alésage (30) de la goupille de rotor de telle manière que, lorsque l'entrée de clé (20) est occupée par la clé (22) adaptée à la combinaison de la serrure, une surface de séparation (26, 28) entre la goupille de rotor (26) et la goupille de stator (28) coïncide avec une surface de séparation (14-18) définie par la surface circonférentielle extérieure (18) du rotor et la surface circonférentielle intérieure (14) de l'alésage (14) de réception du rotor, la clé (22) adaptée à la combinaison de la serrure présentant en outre une élévation de niveau (50) correspondant à l'extrémité intérieure (44b) de goupille intérieure de la goupille de sécurité (44), qui coopère avec l'extrémité intérieure de goupille intérieure (44d), de telle sorte qu'après l'insertion de cette clé (22) dans l'entrée de clé (20), l'extrémité (44c) de goupille extérieure de la goupille extérieure (44) correspondante se trouve sensiblement à l'affleurement de la surface circonférentielle extérieure (18) du rotor et que, lorsqu'on fait ensuite tourner le rotor (16) de cylindre de serrure autour de l'axe (Ax) de l'alésage de rotor, la goupille de stator (28) appartenant à la paire (24) de goupilles de maintien à l'état fermé est protégée de la pénétration, commandée par une force élastique, dans l'alésage extérieur (40) correspondant à la goupille extérieure (44a), tandis que, lorsque l'entrée de clé (20) est occupée par une clé (22') qui n'est pas adaptée à la combinaison de la serrure, la goupille intérieure (44b) peut pénétrer dans une dépression de niveau (50') de cette clé, de sorte que, lorsqu'on fait tourner le rotor (16) de cylindre de serrure, la goupille de stator (28) peut tomber, avec translation de la goupille extérieure (44a) vers l'intérieur, dans l'alésage extérieur (38) correspondant et que la poursuite de la rotation du rotor (16) est interdite par la goupille de stator (28) prisonnière dans l'alésage extérieur (28).

12. Groupe de cylindres de serrures selon l'une des revendications 1 à 11, caractérisé en ce que les extrémités radialement intérieures (42d, 44d) des goupilles intérieures sont amincies avec une forme tronconique ou sphérique.

13. Groupe de cylindres de serrures selon l'une des revendications 1 à 12, caractérisé en ce que les extrémités radialement extérieures (42c, 44c) des goupilles extérieures sont de forme tronconique ou sphérique.

14. Groupe de cylindres de serrures selon l'une des revendications 1 à 13, caractérisé en ce que les cylindres de serrures (10a, 10b) du groupe forment une installation de serrures (10a, 10b) présentant une hiérarchie de serrures selon laquelle chaque cylindre de serrure (10a, 10b) peut être actionné par une clé individuelle (22a, 22b) qui lui est associée et qui n'est pas adaptée aux autres cylindres de serrure (10a, 10b) du groupe, et en ce qu'au groupe (10a, 10b), est associée une clé de rang élevé (22c) qui est adaptée à tous les cylindres de serrures (10a, 10b) du groupe.

15. Groupe de cylindres de serrures selon la revendication 14, caractérisé en ce qu'à chacun de certains sous-groupes du groupe, est associée respectivement une clé de groupe qui est adaptée à tous les cylindres de serrures du sous-groupe considéré mais non pas aux cylindres de serrures des autres sous-groupes.

16. Groupe de cylindres de serrures selon la revendication 14 ou 15, caractérisé en ce que les cylindres de serrures d'un sous-groupe ou du groupe complet (10a, 10b) se distinguent les uns des autres
a) par un profil différent de l'entrée de clé (20) et/ou
b) par une configuration différente de paires de goupilles de maintien à l'état fermé (24) et/ou
c) par un positionnement différent des éléments de blocage (42, 44) et/ou
d) par des types différents d'éléments de blocage (42, 44) - goupilles d'arrêt additionnelles (42) et goupilles de sécurité (44)-et/ou
e) par des positions angulaires différentes des éléments de blocage (42, 44) et/ou
f) par la présence et le positionnement d'éléments borgnes (60) qui remplissent chacun un alésage extérieur (36) correspondant, indépendamment de la position de niveau d'une région correspondante de la clé, assez complètement pour que leur extrémité extérieure se trouve respectivement à l'affleurement de la surface circonférentielle extérieure (18) du rotor,
en ce que les différentes clés (22a, 22b) qui appartiennent aux différents cylindres de serrures (10a, 10b) se distinguent les unes des autres par des profils de clés également différents et/ou par des variations de niveau également différentes (46, 50) pour la commande des organes de maintien à l'état fermé (24) correspondants et/ou des éléments de blocage correspondants (42, 44)
et en ce que les clés (22c) de rang élevé appartenant à différents sous-groupes ou au groupe complet (10a, 10b) possèdent des profils et/ou variations de niveau (46, 50) qui sont compatibles avec tous les cylindres de serrures du sous-groupe considéré ou du groupe complet.

17. Groupe de cylindres de serrures selon l'une des revendications 1 à 16, caractérisé en ce que, dans au moins une partie des cylindres de serrures (10), plusieurs passages d'éléments de blocage (36) sont disposés le long d'un plan commun (L-X) des axes d'alésages extérieurs dans lequel les axes (X) des goupilles extérieures sont placés à des écartements constants (d).

18. Groupe de cylindres de serrures selon l'une des revendications 1 à 17, caractérisé en ce que les éléments de blocage (42, 44) d'un type déterminé - goupille d'arrêt additionnelle (42) ou goupille de sécurité (44) - possèdent tous des dimensions identiques, et en ce que les variations de niveau (46, 50) correspondantes de la clé (22) possèdent des hauteurs de niveau également constantes.

19. Groupe de cylindres de serrures selon l'une des revendications 1 à 18, caractérisé en ce que les élévations de niveau (50) de la clé (22) sont formées par une piste de commande (64) s'étendant parallèlement à l'axe (Ax) de la clé et les dépressions de niveau (46) de la clé (22) sont formées par des évidements (46) ménagés dans cette piste de commande (64).

20. Groupe de cylindres de serrures selon l'une des revendications 14 à 19, caractérisé en ce que, dans le cas de clés de sous-groupes ou de clés de groupes, sont formées des rainures de dépression de niveau (40α γ) ou des cuvettes de dépression de niveau (40α-40ν) qui contiennent des dépressions de niveau correspondant à des clés individuelles déterminées.

21. Cylindre de serrure, notamment destiné à la formation d'un groupe de cylindres de serrures possédant les caractéristiques selon l'une des revendications 1 à 20,
comprenant un stator (12) de cylindre de serrure, un rotor (16) de cylindre de serrure, monté de manière rotative autour d'un axe (Ax) d'alésage de rotor dans un alésage cylindrique (14) de réception de rotor du stator (12) de cylindre de serrure et qui présente une surface périphérique extérieure (18), une entrée de clé (20) qui s'étend au moins à peu près parallèlement à l'axe (Ax) de l'alésage de rotor à l'intérieur du rotor (16), au moins une clé (22) adaptée à la combinaison de la serrure, destinée à être insérée dans cette entrée de clé (20), des organes (24) de maintien en position fermée, commandés par la clé, et au moins un passage (36) d'élément de blocage ménagé dans le rotor (16) de cylindre de serrure, qui s'étend à peu près radialement, de la surface circonférentielle extérieure (18) du rotor vers l'entrée de clé (20), et un élément de blocage (42, 44) logé dans le passage (36) d'élément de blocage au nombre d'au moins un,
le passage (36) d'élément de blocage présentant un élément de blocage (42, 44) qui possède un segment (42a, 44a) d'élément de blocage proche de la surface circonférentielle extérieure (18) du rotor, appelé ci-après "goupille extérieure" (42a, 44a), de plus grande section à l'intérieur d'un segment correspondant (38) radialement extérieur du passage, appelé ci-après "alésage extérieur" (38), de plus grande section, et un segment (42b, 44b) de l'élément de blocage, plus rapproché de l'entrée de clé (20), appelé ci-après "goupille intérieure" (42b, 44b), de plus petite section, logé dans un segment correspondant, radialement intérieur (40) du passage, appelé ci-après "alésage intérieur" (40), de plus petite section,
la goupille intérieure (42b, 44b) possédant en outre un axe (Y) de goupille intérieure qui est décalé parallèlement à l'axe (X) de la goupille extérieure,
l'extrémité radialement intérieure (42d, 44d) de la goupille intérieure (42b, 44b) étant en outre avec des variations de niveau (46, 50) d'une surface latérale (22I, 22II) de la clé dans une interaction qui commande la position de l'élément de blocage (42, 44) le long de l'axe (X) de l'alésage extérieur ou respectivement de l'axe (Y) de l'alésage intérieur, et l'extrémité radialement extérieure (42c) de la goupille extérieure (42a, 44a) coopérant avec une contre-structure de blocage (48, 28) qui est solidaire en rotation du stator (12) dans la direction circonférentielle autour de l'axe (Ax) de l'alésage de rotor,
caractérisé en ce que
le passage (36) d'élément de blocage présente radialement vers l'extérieur, à la suite de l'alésage extérieur (38), une pluralité d'alésages intérieurs (40α-40δ) qui peuvent être occupés sélectivement par la goupille intérieure (42b) correspondante, ces alésages intérieurs (40α-40δ) étant répartis sur un cercle primitif (TK) dont le rayon (r) correspond à l'écartement axial (e) entre l'axe (X) de la goupille extérieure et l'axe (Y) de la goupille intérieure, et en ce que, sur la clé (22) adaptée à la combinaison de la serrure, le niveau de commande (46, 50) correspondant à l'élément de blocage (42, 44) considéré est disposé sur un cercle virtuel (VK) dont le centre se trouve dans l'alignement de l'axe (X) de l'alésage extérieur lorsque la clé (22) est insérée et dont le rayon (r) correspond au rayon (r) du cercle primitif, et ceci dans une position angulaire (α-δ) qui correspond à la position angulaire de la goupille intérieure (42b, 44b).

22. Cylindre de serrure selon la revendication 21, caractérisé en ce que le rayon de l'alésage extérieur est approximativement égal au rayon de la goupille extérieure et est plus grand que la somme du rayon (r) du cercle primitif et du rayon de la goupille intérieure.

23. Cylindre de serrure selon l'une des revendications 20 et 21, caractérisé en ce que les alésages intérieurs (40) sont répartis sur le cercle primitif (TK) à des écartements angulaires égaux.

24. Cylindre de serrure selon l'une des revendications 21 à 23, caractérisé en ce que deux alésages intérieurs (40α, 40γ) diamétralement opposés entre eux sur le cercle primitif (TK) sont situés l'un à côté de l'autre dans la direction longitudinale de l'axe (Ax) de l'alésage de rotor.

25. Cylindre de serrure selon l'une des revendications 21 à 24, caractérisé en ce que deux alésages intérieurs (40β, 40δ) diamétralement opposés l'un à l'autre sur le cercle primitif sont situés l'un au-dessus de l'autre dans une direction transversale orthogonale à l'axe (Ax) de l'alésage de rotor.

26. Clé de cylindre de serrure, notamment pour un cylindre de serrure, selon l'une des revendications 21 à 25, qui présente, sur au moins une surface latérale (22I, 22II) des variations de niveau (46, 50) pour la commande d'une pluralité d'éléments de blocage (42, 44) d'un cylindre de serrure (10) correspondant,
caractérisée en ce que chaque variation de niveau (46α, 46γ, 50α, 50γ) est disposée sur un cercle virtuel (VK) d'une façon qui correspond à une position angulaire fixée individuellement, ces cercles virtuels (VK) possédant tous des rayons (r) égaux, leurs centres se situant sur une ligne de jonction (K) parallèle à l'axe (Ax) de la clé, à des écartements entre centres qui sont de préférence égaux.

27. Clé de cylindre de serrure selon la revendication 26, caractérisée en ce que les variations de niveau (46α, 46γ, 50α, 50γ) situées sur les différents cercles virtuels (VK) sont placées dans des positions angulaires de grilles d'angles (WR) identiques, associées aux différents cercles virtuels (VK), et orientées identiquement en angle par rapport à la ligne de jonction.

28. Clé de cylindre de serrure selon la revendication 26 ou 27, notamment clé individuelle, caractérisée en ce que, sur chaque cercle virtuel (VK), est disposée au maximum une variation de niveau (46α, 46γ, 50α, 50γ).

29. Clé de cylindre de serrure selon la revendication 26 ou 27, notamment clé de groupe ou clé de rang élevé (22c), caractérisée en ce que sur au moins une partie des cercles virtuels (VK) sont disposées plusieurs variations de niveau (50α, 46γ).

30. Clé de cylindre de serrure selon la revendication 29, caractérisée en ce que des variations de niveau (46α, 46γ) de même hauteur de niveau appartenant à un seul et même cercle virtuel (VK) sont reliées entre elles, à niveau constant.

31. Clé de cylindre de serrure selon la revendication 30, caractérisée en ce que deux dépressions de niveau (46β, 46δ) diamétralement opposées entre elles, rapporté au centre du cercle virtuel (VK) correspondant, sont réunies l'une à l'autre par une rainure de niveau rectiligne (46β δ).

32. Clé de cylindre de serrure selon la revendication 30, caractérisée en ce que des dépressions de niveau (46α ... 46ν) réparties sur toute la circonférence d'un seul et même cercle virtuel (VK) sont constituées par des parties d'une dépression annulaire (46α-ν) ou d'une dépression en cuvette (46α-ν).

33. Procédé de fabrication d'une clé de cylindre de serrure comprenant la préparation d'une ébauche de serrure adaptée au profil et l'usinage d'une pluralité de variations de niveau (46, 50) dans au moins une surface latérale (22I, 22II) de cette ébauche de clé,
caractérisé en ce que les variations de niveau (46, 50) sont produites sur les lignes circonférentielles d'une pluralité de cercles virtuels (VK) de même diamètre (r), d'une façon qui correspond à une position angulaire fixée individuellement pour chaque variation, les centres de ces cercles se trouvant sur une ligne de jonction (K) parallèle à l'axe de la clé et les écartements (d) entre centres étant supérieurs ou égaux au double de leur rayon (2r) et étant de préférence identiques entre eux.

34. Procédé selon la revendication 33, caractérisé en ce que les variations de niveau (46, 50) sont produites sur les différents cercles virtuels (VK) dans des positions angulaires (α-δ) de grilles d'angles (WR), lesquelles grilles d'angles (WR) étant identiques pour les différents cercles virtuels (VK) et orientées identiquement en angle par rapport à la ligne de jonction (K) des centres.
